# EUROPÄISCHE PATENTSCHRIFT

(11) **EP 1 395 378 B1**
(45) Veröffentlichungstag und Bekanntmachung des Hinweises auf die Patenterteilung: **08.09.2010**
(21) Anmeldenummer: 02778866.0
(22) Anmeldetag: 13.06.2002
(51) Int. Cl.: B21F 27/12

(54) **ANLAGE ZUM KONTINUIERLICHEN HERSTELLEN VON BAUELEMENTEN**
INSTALLATION FOR CONTINUOUSLY PRODUCING COMPONENTS
INSTALLATION DE PRODUCTION DE COMPOSANTS EN CONTINU

(30) Priorität: 13.06.2001 AT 9222001
(43) Veröffentlichungstag der Anmeldung: 10.03.2004
(73) Patentinhaber: EVG Entwicklungs- u. Verwertungs- Gesellschaft m.b.H., A-8074 Raaba (AT)
(72) Erfinder: RITTER, Klaus, A-8042 Graz (AT)
(74) Vertreter: Holzer, Walter
(86) Internationale Anmeldenummer: PCT/AT2002/000175
(87) Internationale Veröffentlichungsnummer: WO 2002/100569

(56) Entgegenhaltungen:
- EP-A- 0 308 837
- WO-A-00/21698
- US-A- 3 879 908
- US-A- 4 506 818
- US-A- 4 541 164
- US-B1- 6 185 890

## Beschreibung

Die Erfindung betrifft eine Anlage zum kontinuierlichen Herstellen von Bauelementen, mit zwei parallelen flachen Drahtgittermatten aus einander kreuzenden und an den Kreuzungspunkten miteinander verschweißten Längs- und Querdrähten, aus die Drahtgittermatten in einem vorbestimmten gegenseitigen Abstand haltenden geraden Stegdrähten, sowie aus einem Isolierkörper, welcher zwischen den Drahtgittermatten angeordnet und von den Stegdrähten durchdrungen ist, wobei die Anlage folgende Einrichtungen je zu beiden Seiten eines Produktionskanals aufweist:
- gekrümmte, tangential in den Produktionskanal mündende Leiteinrichtungen für eine endlose Gitterbahn oder die Drahtgittermatten,
- eine Führungseinrichtung zum Einführen einer endlosen Isoliermaterialbahn oder von Isolierplatten in den Produktionskanal,
- eine Drahtgitter-Fördereinrichtung zum schrittweisen Vorschieben der Drahtgitter in den Leiteinrichtungen und im Produktionskanal,
- eine Isoliermaterial-Fördereinrichtung zum schrittweisen Vorschieben des Isoliermaterials synchron mit den Drahtgittern, welche Fördereinrichtung sich über die Isoliermaterial-Führungseinrichtung und den Produktionskanal erstreckt,
- Zuführ- und Schneideinrichtungen zum Bestücken des Isoliermaterials mit Stegdrähten,
- Schweißeinrichtungen zum gleichzeitigen Verschweißen beider Enden der Stegdrähte mit Längsdrähten der Drahtgitter,
- und eine Bauelemente-Fördereinrichtung zum schrittweisen und aufeinander folgenden Zuführen der Bauelemente zu Besäumeinrichtungen zum Abschneiden überstehender Enden der Stegdrähte sowie zum Herausfördern der Bauelemente aus dem Produktionskanal,
wobei die Drahtgitter-Fördereinrichtung und die Bauelemente-Fördereinrichtung Wellen aufweisen, auf welchen mit Gittereingriffsausnehmungen ausgebildete Transportscheiben sitzen.

Aus der AT-PS 372 886 ist eine Vorrichtung zum Herstellen eines Bauelementes bekannt, in welcher zunächst zwei Drahtgitterbahnen in einem der gewünschten Dicke des herzustellenden Bauelementes entsprechenden gegenseitigen Abstand in parallele Lage gebracht werden. In den Zwischenraum zwischen den Drahtgitterbahnen und mit Abstand von jeder Drahtgitterbahn wird eine Isolierplatte eingefügt. Von Drahtvorratsspulen werden mehrere Stegdrähte in vertikalen Reihen übereinander von der Seite her durch eine der beiden Drahtgitterbahnen in den Zwischenraum zwischen den Drahtgitterbahnen und die Isolierplatte derart hindurchgeführt, dass jeder Stegdraht mit seinen Enden nahe je einem Gitterdraht der beiden Drahtgitterbahnen zu liegen kommt. Die vorderen Enden der Stegdrähte werden mit den entsprechenden Gitterdrähten der einen Drahtgitterbahn verschweißt und die Stegdrähte vom Drahtvorrat abgetrennt. In einem nachfolgenden Arbeitsschritt werden in einer weiteren Stegdraht-Schweißvorrichtung die abgetrennten Enden der Stegdrähte mit den entsprechenden Gitterdrähten der anderen Drahtgitterbahn verschweißt. In einem nachfolgenden Arbeitsschritt werden von Besäumscheren die seitlich aus den Drahtgitterbahnen herausragenden Überstände der Stegdrähte abgetrennt. Abschließend werden die Bauelemente entsprechender Länge abgetrennt. Nachteilig ist bei der bekannten Anlage, dass die Schneidvorrichtungen zum Durchtrennen der Drahtgitterbahnen des bereits fertiggestellten Bauelementes am Ende der Produktionslinie äußerst aufwendig ist.

Aus der WO A 00 21698 ist eine Anlage der einleitend angegebenen Art bekannt. Der Anlage werden bereits abgelängte Drahtgittermatten zugeführt, die sodann mit den Stegdrähten verschweißt werden. Aufgabe der Erfindung ist es, diese Anlage so weiter zu verbessern, daß die Drahtgittermatten und Bauelemente ohne Gefahr einer Störung durch die Anlage bewegt werden können. Die erfindungsgemäße Anlage hat die Merkmale, dass die Wellen schräg zur Gitterquerrichtung angeordnet sind. Hiedurch wird ein kontinuierlicher und schlupffreier Weitertransport der Drahtgittermatten und der hergestellten Bauelemente gewährleistet.

Vorzugsweise sind die Transportscheiben zwecks Einstellung auf den Wellen verschiebbar sowie drehbar und vorzugsweise mittels eines Klemmelementes feststellbar.

Nach einem weiteren Erfindungsmerkmal ist die Förderbahn der Isoliermaterial-Fördereinrichtung an die Breite des Isoliermaterials anpassbar.

Im Rahmen der Erfindung sind die Stegdraht-Zuführ- und Schneideinrichtungen zur Veränderung des Einschusswinkels der Stegdrähte, vorzugsweise um eine vertikale Achse, schwenkbar.

Vorzugsweise sind die auf einer Seite der Produktionslinie angeordneten Einrichtungen zwecks Einstellen der Breite des herzustellenden Bauelementes gegenüber den entsprechenden Einrichtungen der anderen Seite verschiebbar. Vorteilhaft ist ein gemeinsamer gekoppelter Antrieb der Fördereinrichtungen vorgesehen.

Gegenstand der Erfindung ist ferner ein Verfahren zur Herstellung von Bauelementen unter Verwendung der Anlage.

Weitere Vorteile der Erfindung werden nachfolgend an Ausführungsbeispielen unter Bezugnahme auf die Zeichnungen näher erläutert. Es zeigen:

Fig. 1 eine schematische Draufsicht einer Anlage gemäß der Erfindung; Fig. 2 eine schematische Seitenansicht einer Drahtgittermatten-Fördervorrichtung; die Fig. 3a und 3b verschiedene Typen von Transportscheiben; Fig. 4 eine schematische Draufsicht eines weiteren Ausführungsbeispiels einer Anlage gemäß der Erfindung; Fig. 5 ein weiteres Ausführungsbeispiel für die Materialzuführung zur Anlage gemäß der Erfindung; Fig. 6 ein weiteres Ausführungsbeispiel für die Materialzuführung zur Anlage gemäß der Erfindung; Fig. 7 in axonometrischer Ansicht ein Bauelement gemäß der Erfindung; Fig. 8 ein weiteres Ausführungsbeispiel eines erfindungsgemäßen Bauelementes mit Durchgangslöchern im Isolierkörper in Draufsicht; Fig. 9 einen Schnitt durch das Bauelement nach Fig. 8 entlang der Linie II-II; Fig. 10 eine Seitenansicht des Randbereiches des Bauelementes nach Fig. 7 in Richtung der Querdrähte gesehen; die Fig. 11 bis 14 Seitenansichten von Bauelementen gemäß der Erfindung mit verschiedenen Ausführungsbeispielen für die Anordnung der Stegdrähte innerhalb des Bauelementes; Fig. 15 eine Seitenansicht eines Bauelementes mit asymmetrische angeordnetem Isolierkörper; Fig. 16 eine Seitenansicht eines Bauelementes mit zusätzlichen, senkrecht zu den Drahtgittermatten verlaufenden Randstegdrähten; Fig. 17 eine Seitenansicht eines Bauelementes mit Drahtgittermatten, die den Isolierkörper am Rand des Bauelementes seitlich überragen; Fig. 18 eine Seitenansicht eines Bauelementes mit einem mit Hohlräumen versehenen Isolierkörper; Fig. 19 in schematischer, perspektivischer Ansicht ein Bauelement mit einer Außenschale und einer Innenschale aus Beton; Fig. 20 einen Schnitt durch ein Bauelement mit einer zweilagigen Bewehrung, wobei in der Außenschale eine zusätzliche Bewehrungsmatte vorgesehen ist und die Innenschale aus Beton besteht; Fig. 21 einen Schnitt durch ein Bauelement mit einer zweilagigen Bewehrung, wobei in der Innenschale eine zusätzliche Bewehrungsmatte vorgesehen ist und die Außenschale aus Beton besteht; Fig. 22 eine Seitenansicht eines Bauelementes mit einem Isolierkörper, dessen Deckflächen mit Vertiefungen versehen sind; Fig. 23 eine Seitenansicht eines Bauelementes mit einem Isolierkörper, dessen Deckflächen mit Querrillen versehen sind; und Fig. 24 eine Seitenansicht eines Bauelementes mit einem Putzträgergitter sowie mit einer Trennschicht auf einer Deckfläche des Isolierkörpers.

Die in Fig. 1 dargestellte erfindungsgemäße Anlage dient zum Herstellen eines Bauelementes B bestehend aus zwei parallelen, flachen Drahtgittermatten M, M' aus einander kreuzenden und an den Kreuzungspunkten miteinander verschweißten Längs- und Querdrähten L, L' bzw. Q, Q', aus die beiden Drahtgittermatten M, M' in einem vorbestimmten gegenseitigen Abstand haltenden geraden Stegdrähten S, S', die an jedem Ende mit je einem Draht der beiden Drahtgittermatten M, M' verschweißt sind, sowie aus einem zwischen den Drahtgittermatten M, M' und mit vorbestimmtem Abstand von diesen angeordneten, zumindest teilweise formstabilen Isolierkörper W, beispielsweise einer Isolierplatte I aus Kunststoff.

Die Anlage hat einen Grundrahmen 1, auf welchem ein nur schematisch angedeutete, horizontaler Produktionskanal 2 vorzugsweise mittig angeordnet ist. Von zwei Vorratsspulen 3, 3' werden zwei hochkant stehende Drahtgitterbahnen G und G' entsprechend den Pfeilen P1 und P1' abgezogen, wobei die gegenseitigen Abstände der Längsdrähte L, L' bzw. der Querdrähte Q, Q' jeder Drahtgitterbahn G, G' zueinander, d.h. die sogenannten Längsdraht- und Querdrahtteilungen, sowie die Breite jeder Drahtgitterbahn G, G' innerhalb bestimmter Bereiche frei wählbar sind.

Über eine Drahtgitterbahnführung 4, 4' gelangt jede Drahtgitterbahn G, G' in eine Richtvorrichtung 5, 5', die je aus mehreren, zueinander versetzten Richtwalzen 6, 6' besteht, welche jede Drahtgitterbahn G, G' geraderichten. Jede Richtvorrichtung 5, 5' weist an ihrer Einlaufseite eine Drahtgitterbahn-Zuführvorrichtung 7, 7' auf, die je aus einer Mitnehmerwalze 8, 8' und einer mit der Mitnehmerwalze 8, 8' zusammenwirkenden Antriebswalzen 9, 9' besteht, wobei jede Antriebswalze 9, 9' durch Schwenken entsprechend dem Doppelpfeil P2, P2' entweder in oder außer Eingriff mit der Mitnehmerwalze 8, 8' gebracht werden kann. Die Drahtgitterbahn-Zuführvorrichtungen 7, 7' haben die Aufgabe, die Drahtgitterbahnen G, G' zur weiteren Bearbeitung nachgeschalteten Drahtgitterbahn-Einschubvorrichtungen 10, 10' in Richtung der Pfeile P1, P1' zuzuführen, bzw. nach Beendigung der Produktion nicht mehr benötigte Reststücke der Drahtgitterbahnen entgegen der Richtung der Pfeile P1, P1' aus den Richtvorrichtungen 5, 5' heraus zu fördern.

Jede Drahtgitterbahn-Einschubvorrichtung 10, 10' ist entsprechend dem Doppelpfeil P3, P3' zwischen einer Arbeitsstellung, in der sie in Eingriff mit der einzuschiebenden Drahtgitterbahn G, G' ist, und einer Ruhestellung schwenkbar, in der sie außer Eingriff mit der Drahtgitterbahn G, G' ist. Mit Hilfe der Gitterbahn-Einschubvorrichtungen 10, 10', deren Aufbau später beschrieben wird, werden die Gitterbahnen G, G' schrittweise Drahtgittermattenscheren 11, 11' zugeführt, die im wesentlichen je einen Schneidbalken 12, 12' und einen Messerbalken 13, 13' aufweisen und von den endlosen Drahtgitterbahnen G, G' Drahtgittermatten M, M' vorbestimmter Länge abtrennen.

Die Drahtgittermattenscheren 11, 11' arbeiten beim gezeigten Beispiel derart, dass sie einen Trennschnitt ausführen und damit von den Drahtgitterbahnen G, G' kontinuierlich aufeinanderfolgende Drahtgittermatten M, M' abtrennen. Im Rahmen der Erfindung ist es jedoch auch möglich, die Drahtgittermattenscheren 11, 11' derart auszubilden und anzusteuern, dass sie einen Besäumschnitt an den Längsdrähten L, L' ausführen und in einem oder in zwei Schneidvorgängen aus den Drahtgitterbahnen G, G' ein wählbares Teilstück ausschneiden, dessen Länge in Vorschubrichtung vorzugsweise der Querdrahtteilung oder einem ganzzahligen Vielfachen der Querdrahtteilung entspricht.

Durch schwach gekrümmte, die gerichteten Drahtgittermatten M, M' nur elastisch verformende und tangential in gegenüberliegenden Längsseiten des Produktionskanals 2 mündende Leitvorrichtungen 14, 14', die beispielsweise aus mehreren, übereinander angeordneten Bogenleisten bestehen und mittels Konsolen 15, 15' und Haltungen 16, 16' am Grundrahmen 1 befestigt sind, werden die Drahtgittermatten M, M' derart in den Produktionskanal 2 geleitet, dass sie dort in eine parallele Lage zueinander gelangen, mit einem gegenseitigen Abstand, welcher der gewünschten Dicke des herzustellenden Bauelementes B entspricht. Im Produktionskanal 2 werden die beiden Drahtgittermatten M, M' mit Hilfe von nur schematisch angedeuteten Distanzhalterelementen 17, 17', die beispielsweise aus Distanzplatten und mehreren, in vertikaler Richtung übereinander angeordneten Distanzführungen bestehen, über ihre gesamte Breite sicher geführt und immer genau in diesem definierten Abstand gehalten.

Mit Hilfe einer Drahtgittermatten-Fördervorrichtung 18, die im Wesentlichen zwei Paare von einander gegenüberliegenden, zu beiden Seiten des Produktionskanals 2 angeordneten Vorschubelementen 19, 19' und 20, 20' aufweist, werden die beiden Drahtgittermatten M, M' schrittweise in den Leitvorrichtungen 14, 14' und in Produktionsrichtung P4 den Produktionskanal 2 entlang zu den nachgeschalteten Bearbeitungsstationen gefördert. Das erste Paar von Vorschubelementen 19, 19' ist im parallelen Auslaufbereich der Leitvorrichtungen 14, 14' angeordnet. Der Abstand des ersten Vorschubelementepaares 19, 19' von den Drahtgittermattenscheren 11, 11' sowie der Abstand der beiden Vorschubelementepaare 19, 19' und 20, 20' voneinander muß kleiner sein als die kleinste Länge der zum Herstellen des Bauelementes B bestimmten Drahtgittermatten M, M', um eine sichere Weiterförderung der Drahtgittermatten M, M' durch die Drahtgittermatten-Fördervorrichtung 18 zu gewährleisten.

Von einer Zubringervorrichtung 21 werden einzelne Isolierplatten I entsprechend der Pfeilrichtung P5 einer Führungsvorrichtung 22 zugeführt, welche die Einlaufseite des Produktionskanals 2 bildet und mittels einer Befestigungsplatte 23 am Grundrahmen 1 befestigt ist. Die Führungsvorrichtung 22 ist derart gestaltet, dass die Isolierplatte I sowohl in vertikaler Richtung als auch in seiner Lage relativ zu den beiden Drahtgittermatten M, M' und in vorbestimmtem Abstand von diesen sicher geführt wird. Die Länge und die Breite der Isolierplatte I stimmt vorzugsweise mit der Länge bzw. mit der Breite der Drahtgittermatten M, M' überein.

Im Einlaufbereich der Führungsvorrichtung 22 wird die Isolierplatte I von einer sich über die gesamte Länge des Produktionskanals 2 erstreckenden Isolierkörper-Fördervorrichtung 24 erfaßt und schrittweise synchron mit den Drahtgittermatten M, M' den nachgeschalteten Bearbeitungsstationen der Produktionsanlage zugeführt.

Im Rahmen der Erfindung ist es möglich, der Zubringervorrichtung 21 anstelle der einzelnen vorabgelängten Isolierplatten I eine Isoliermaterialbahn K zuzuführen und mit Hilfe einer im Auslaufbereich der Führungsvorrichtung 22 angeordneten Isoliermaterial-Schneidvorrichtung 25 von der Isoliermaterialbahn K Isolierkörper W vorbestimmter Länge abzutrennen. Entsprechende Ausführungsbeispiele werden in den Figuren 4 bis 6 näher beschrieben.

Zu beiden Seiten des Produktionskanals 2 ist den Leitvorrichtungen 14, 14' jeweils eine Stegdrahtzuführ- und Schneidvorrichtung 26, 26' nachgeschaltet, mit denen gleichzeitig von beiden Seiten des Produktionskanals 2 mehrere Drähte D, D' schrittweise von Drahtvorratsspulen 27, 27' entsprechend der Pfeilrichtung P6, P6' abgezogen, mittels je einer Dressureinrichtung 28, 28' gerade gerichtet, in horizontaler Richtung in den Zwischenraum zwischen den beiden Drahtgittermatten M, M' eingeführt, durch den Isolierkörper W, wie von einem Nagel, hindurch gestoßen und vom Drahtvorrat abgetrennt werden. Das Durchstoßen des Isolierkörpers W wird durch Erhitzen der Spitzen der Stegdrähte S, S' wesentlich erleichtert, wobei das Erhitzen beispielsweise durch eine induktiv arbeitende Heizeinrichtung erfolgt.

Im Rahmen der Erfindung ist es möglich, alle Stegdrahtzuführ- und Schneidvorrichtungen 26, 26' auf einer Seite des Produktionskanals 2 in Produktionsrichtung hintereinander anzuordnen.

Im Rahmen der Erfindung ist es möglich, bereits vorabgelängte Stegdrähte S, S' in vertikal verlaufenden Reihen R1 bzw. R2 in wählbaren Winkeln zu den Drahtgittermatten M, M' dem Produktionskanal 2 seitlich zuzuführen. Auch in diesem Fall können die Spitzen der Stegdrähte mit Hilfe entsprechender Heizvorrichtungen vorgewärmt werden.

Der Isolierkörper W ist von mehreren Reihen R1 bzw. R2 aus je mehreren, in vertikaler Richtung mit gegenseitigem Abstand übereinander angeordneten geraden Stegdrähten S, S' durchsetzt. Die Stegdrähte S, S' liegen mit ihren beiden Enden jeweils an den entsprechenden Längsdrähten L, L' der beiden Drahtgittermatten M, M' an und ragen geringfügig seitlich hinaus, um ein sicheres Verschweißen mit den entsprechenden Längsdrähten L, L' der Drahtgittermatten M, M' zu gewährleisten. Beim dargestellten Ausführungsbeispiel des Bauelementes, das dem Ausführungsbeispiel der Fig. 10 entspricht, verlaufen die Stegdrähte S, S' innerhalb einer vertikalen Reihe R1 bzw. R2 in gleicher Richtung horizontal schräg zu den Drahtgittermatten M, M'. In benachbarten Reihen R1; R2 verlaufen die Stegdrähte S, S' gegensinnig geneigt. In horizontaler Richtung gesehen verlaufen die Stegdrähte S, S' in Form von horizontalen Zeilen H schräg zwischen gegenüberliegenden Längsdrähten L und L' der Drahtgittermatten M und M'. Die jeweiligen Winkel der Stegdrähte S, S' zu den Längsdrähten L, L' sind wählbar, wobei der Richtungssinn der Stegdrähte S, S' innerhalb einer Zeile Z wechselt, so dass eine fachwerkartig, zickzackförmige Anordnung der Stegdrähte S, S' innerhalb einer Zeile H entsteht. Im Isolierkörper W sind daher mehrere parallele, horizontale Zeilen H von Stegdrähten S, S' in vertikaler Richtung übereinander angeordnet, d.h. die Stegdrähte S, S' bilden im Isolierkörper W und damit auch im herzustellenden Bauelement B eine matrixartige Struktur mit bei hochkant stehendem Bauelement B horizontalen Zeilen H und vertikalen Reihen R1, R2.

Der Einschusswinkel, unter welchem die Stegdrähte S, S' in den Zwischenraum zwischen den beiden Drahtgittermatten M, M' eingeführt werden, ist durch Verschwenken der Stegdrahtzuführ- und Schneidvorrichtung 26, 26' entsprechend den Doppelpfeilen P7, P7' einstellbar. Das Material und der Aufbau der Isolierkörper W müssen derart beschaffen sein, dass die Isolierkörper W die Stegdrähte S bei dem sich anschließenden, in Produktionsrichtung P4 erfolgenden Weitertransport in ihrer Lage innerhalb der Isolierkörper W unverrückbar fixieren. Die Anzahl, die Einschußwinkel sowie die gegenseitigen, vertikalen Abstände der in einer Reihe R1 bzw. R2 in vertikaler Richtung übereinander angeordneten Stegdrähte S sowie der horizontale Abstand der Stegdrahtreihen wird entsprechend den statischen Anforderungen an das Bauelement B gewählt.

In manchen Anwendungsfällen kann es erforderlich sein, den Isolierkörper W des Bauelementes B aus derart harten Materialien herzustellen, dass er von den Stegdrähten S, S' nicht ohne Verformung derselbe durchdrungen werden kann. Es können hierbei beispielsweise harte Kunststoffe, wie Polyurethan, mit expandiertem oder aufschäumbarem Polystyrol als Leichtzuschlag versehener Leichtbeton, Gipskartonplatten oder zementgebundene Preßplatten, die Kunststoffabfälle, Holzschnitzel oder Holzspäne, mineralische oder pflanzliche, fasrige Stoffe enthalten, Verwendung finden. In diesen Fällen wird jeder Stegdrahtzuführ- und Schneidvorrichtung 26, 26' eine in Fig. 1 schematisch dargestellte Vorstechvorrichtung 29, 29' vorgeschaltet. Jede Vorstechvorrichtung 29, 29' weist mehrere in vertikaler Richtung übereinander angeordnete Werkzeuge auf, die zum Ausformen je eines Kanals im Isolierkörper W zur Aufnahme je eines Stegdrahtes S, S' dienen und die auf einem gemeinsamen, schwenkbaren Ständer angeordnet sind. Hierbei sind die Ständer der Vorstechvorrichtungen 29, 29' mit der zugehörigen Stegdrahtzuführ- und Schneideinrichtung 26, 26' fest gekoppelt, und gemeinsam mit dieser in Richtung zum Isolierkörper W des Bauelementes B hin und von diesem weg bewegbar und gemeinsam mit dieser entsprechend dem Doppelpfeil P7, P7' verschwenkbar.

Im Rahmen der Erfindung ist es möglich, die Vorstechvorrichtungen 29, 29' entsprechend der im EP-B-398465 beschriebenen Vorrichtung zu gestalten. Hierbei erfolgt die Vorschubbewegung der Vorstechvorrichtungen 29, 29' zum Ausformen des Aufnahmekanals für die Stegdrähte S, S' unabhängig von der Vorschubbewegung der Stegdrahtzuführ- und Schneidvorrichtungen 26, 26'. Lediglich die Schwenkbewegung jedes Ständers der Vorstechvorrichtungen 29, 29' zum Verändern der Einschußwinkel der Stegdrähte S, S' erfolgt synchron mit der Schwenkbewegung der jeweils zugehörigen Stegdrahtzuführ- und Schneideinrichtung 26, 26' gemäß den Doppelpfeilen P7, P7'.

Die Werkzeuge zum Ausformen des Aufnahmekanals für die Stegdrähte S, S' können als massive Steck- oder Hohlnadeln oder auch als rotierende Bohrer ausgebildet sein, und weisen eine verschleißfeste, beispielsweise gehärtete Spitze auf. Die Steck- oder Hohlnadeln sind vorzugsweise in ihren Spitzen vorwärmbar, um ein Durchstoßen des Isolierkörpers W zu erleichtern.

Die beiden Drahtgittermatten M, M' werden mit Hilfe des zweiten Vorschubelementepaares 20, 20' der Drahtgittermatten-Fördervorrichtung 18 schrittweise und synchron mit dem mittels der Isolierkörper-Fördervorrichtung 24 vorgeschobenen Isolierkörper W samt den Stegdrähten S, S' nachgeschalteten Stegdraht-Schweißvorrichtungen 30, 30' zugeführt, in denen die Stegdrähte S, S' jeweils an einem Ende mit Hilfe von Schweißzangen 31, 31' mit den Längsdrähten L, L' der Drahtgittermatten M, M' verschweißt werden. Die Stegdraht-Schweißvorrichtungen 30, 30' liegen einander an der Außenseite der beiden Drahtgittermatten M, M' versetzt gegenüber.

Das nunmehr formstabile Bauelement B wird schrittweise von einer nachgeschalteten Bauelement-Fördervorrichtung 32 weitergefördert, die im wesentlichen zwei Paare von einander zu beiden Seiten des Produktionskanals 2 gegenüberliegenden Förderelementen 33, 33' und 34, 34' aufweist.

Die seitlich über die Drahtgittermatten M, M' hinausragenden Überstände der Stegdrähte S, S' stellen bei der Handhabung des Bauelementes B eine erhebliche Verletzungsgefahr dar, behindern das Stapeln der Bauelemente zum Transport und müssen daher abgetrennt werden, damit die Stegdrähte S, S' möglichst bündig mit den Längsdrähten L, L' abschließen. Mit Hilfe des ersten Förderelementepaares 33, 33' wird das Bauelement B nachgeschalteten, auf gegenüberliegenden Seiten des Produktionskanals 2 versetzt angeordneten Besäumvorrichtungen 35, 35' zugeführt, welche die über die entsprechenden Längsdrähte L, L' der Drahtgittermatten M, M' seitlich überstehenden Stegdrahtenden mit den Längsdrähten L, L' bündig abschneiden.

Im Rahmen der Erfindung ist es möglich, das fertige, besäumte Bauelement B mit Hilfe von zu beiden Seiten des Produktionskanals 2 den Besäumvorrichtungen 35, 35' nachgeschalteten Horizontalschneidvorrichtungen 36, 36' in horizontaler Richtung in zumindest zwei, vorzugsweise gleich große Bauelemente zu teilen. Die Horizontalschneidvorrichtungen 36, 36' sind derart gestaltet, dass sie sowohl die Querdrähte Q, Q' der Drahtgittermatten M, M' als auch den Isolierkörper W durchtrennen können.

Im Rahmen der Erfindung ist es auch möglich, mittels der Zubringervorrichtung 21 einzelne, abgelängte Isolierplatten I und/oder mehrere vertikal verlaufende, endlose Isoliermaterialbahnen K in mehreren, in vertikaler Richtung übereinander verlaufenden Bahnen der Führungsvorrichtung 22 zuzuführen.

Ferner ist es im Rahmen der Erfindung möglich, die einstükkigen Isolierplatten I und/oder die endlose Isoliermaterialbahn K in der Isoliermaterialbahn-Schneidvorrichtung 25 mittels einer zusätzlichen Schneidwerkzeuges in zumindest zwei, in vertikaler Richtung übereinander verlaufenden Teilstücke bzw. Teilbahnen zu teilen, so dass in den Horizontalschneidvorrichtungen 36, 36' nur noch die Querdrähte Q, Q' der Drahtgittermatten M, M' zu durchtrennen sind.

Erfindungsgemäß ist es außerdem möglich, in der Isoliermaterialbahn-Schneidvorrichtung 25 beim horizontalen Schneiden der Isolierplatte I bzw. der Isoliermaterialbahn K diese nicht vollständig zu durchtrennen, sondern nur von beiden Seiten oder auch nur von einer Seite der Isolierplatte I bzw. der Isoliermaterialbahn K soweit in diese einzuschneiden, dass ein die beiden Teile verbindender Steg im Isolierkörper W stehenbleibt. In den Horizontalschneidvorrichtungen 36, 36' werden in diesem Fall nur die Querdrähte Q, Q' der Drahtgittermatten M, M' durchtrennt und die endgültige Teilung des fertigen Bauelementes B in zwei oder mehrere Bauelementteile erst an der Baustelle durch Aufbrechen des Verbindungssteges zwischen den Isolierkörpern vorgenommen.

Um die Querdrahtüberstände beim Durchtrennen des Bauelementes B so klein wie möglich zu halten und ein weiters Besäumen der Bauelementteile zu vermeiden, ist es im Rahmen der Erfindung möglich, wie in Fig. 2 dargestellt, die Abstände der beiden zentralen Längsdrähte C, C', zwischen denen das Bauelement B durchtrennt wird, entsprechend kleiner als die übrigen Längsdrahtteilung der Drahtgittermatten M, M' zu wählen.

Das fertige, besäumte Bauelement B wird mit Hilfe des zweiten Förderelementepaares 34, 34' der Bauelement-Fördervorrichtung 32 aus dem Produktionskanal 2 herausgefördert und einer in Fig. 4 dargestellten Vorrichtung zum Abtransport oder auch zum Stapeln mehrerer Bauelemente übergeben.

Der Abstand zwischen dem zweiten Vorschubelementepaar 20, 20' der Drahtgittermatten-Fördervorrichtung 18 und dem ersten Förderelementepaar 33, 33' der Bauelement-Fördervorrichtung 32 sowie der Abstand zwischen den Förderelementepaaren 33, 33' und 34, 34' muß immer kleiner sein als die kleinste Länge der zum Herstellen des Bauelementes B verwendeten Drahtgittermatten M, M', um eine sichere Weiterförderung der Drahtgittermatten M, M' zwischen der Drahtgittermatten-Fördervorrichtung 18 und der Bauelement-Fördervorrichtung 32 sowie durch diese zu gewährleisten.

Zum kontinuierlichen Herstellen der Bauelemente B ist es unbedingt erforderlich, die beiden Drahtgitterbahnen G, G', die Drahtgittermatten M, M' sowie die Isoliermaterialbahn K oder die einzelnen Isolierplatten I den einzelnen Bearbeitungsstationen 11, 11'; 25; 26, 26'; 29, 29'; 30, 30'; 35, 35'; 36, 36' sicher und störungsfrei zuzuführen. Um dies zu gewährleisten, werden die Drahtgitterbahn-Einschubvorrichtungen 10, 10', die Vorschubelementepaare 19, 19'; 20, 20' der Drahtgittermatten-Fördervorrichtung 18, die Förderelementepaare 33, 33'; 34, 34' der Bauelement-Fördervorrichtung 32 sowie die Isolierkörper-Fördervorrichtung 24 von einem zentralen Hauptvorschubantrieb 37 angetrieben, wobei alle Elemente 19, 19'; 20, 20'; 33, 33'; 34, 34' und die Drahtgitterbahn-Einschubvorrichtung 10, 10' mit Hilfe von gelenkigen Antriebswellen 38, 38' miteinander verbunden sind. Die Vorschubschritte erfolgen taktweise, weil das Einführen der Stegdrähte S, S', das Verschweißen der Stegdrähte S, S' mit den Drähten der Drahtgittermatte M, M' sowie das Besäumen der Stegdrahtendteile jeweils bei Stillstand der Drahtgittermatten M, M', des Isolierkörpers W bzw. des Bauelementes B erfolgen. Hierbei ist die Länge der Vorschubschritte entsprechend der Querdrahtteilung oder einem ganzzahligen Vielfachen der Querdrahtteilung wählbar.

Durch Verbreiterung des Produktionskanals 2 und entsprechende, einzeln oder gemeinsam erfolgende seitliche Verstellung der Vorschubelemente 19, 19'; 20, 20', der Förderelemente 33, 33'; 34, 34' sowie der Elemente der Bearbeitungsstationen 25; 26, 26'; 29, 29'; 30, 30'; 35, 35'; 36, 36' können Bauelemente B mit verschiedener vorbestimmter Breite hergestellt werden.

Die in Fig. 2 schematisch dargestellte Isolierkörper-Fördervorrichtung 24 weist eine vom Hauptvorschubantrieb 37 entsprechend der Pfeilrichtung P8 angetriebene Förderkette 39 auf, welche die Förderbahn der Isolierkörper W innerhalb des Produktionskanals 2 definiert. Die Förderkette 39 trägt mehrere Mitnehmerträger 40, die jeweils mit einem Mitnehmer 41 versehen sind. Die Mitnehmer 41 sind winkelförmig, hakenförmig oder dornartig ausgebildet, um eine sichere Verbindung mit der Unterseite des Isolierkörpers W herzustellen und damit beim Vorschub des Isolierkörpers W jeglichen Schlupf zwischen diesem und den Mitnehmerträgern 40 zu vermeiden.

Beim Zuführen der Isolierkörper W in mehreren übereinanderliegenden Bahnen weist die Isolierkörper-Fördervorrichtung 24 eine weitere obere Förderkette 39' mit entsprechenden Mitnehmerträgern 40' und Mitnehmern 41' auf, die an der Oberseite des Isolierkörpers W der obersten Isolierkörperbahn eingreifen.

Die in Fig. 2 schematisch dargestellten Vorschubelemente 19, 20 der Drahtgittermatten-Fördervorrichtung 18 weisen eine zur Vertikalen geneigte Welle 42 auf, die über eine Kupplung 43 von einem Winkelgetriebe 44 angetrieben wird und in einem Gegenlager 45 gelagert ist. Das Winkelgetriebe 44 wird über die Antriebswelle 38 vom Hauptvorschubantrieb 37 angetrieben. Jede Welle 42 ist mit mehreren, mit gegenseitigem einstellbaren Abstand angeordnete Transportscheiben 46 versehen, die zum Einstellen auf der Welle 42 drehbar sind und nach dem Einstellen mittels eines Klemmelementes 47 mit der Welle 42 fest verbunden werden.

Die Transportscheiben 46 haben, wie in Fig. 3a dargestellt, mehrere, auf dem Umfang regelmäßig verteilte Gittereingriffsausnehmungen 48 mit wählbarer Tiefe, so dass abgeflachte Zähne 49 entstehen. Die Anzahl der Gittereingriffsausnehmungen 48 wird entsprechend der Querdrahtteilung der Drahtgittermatten M, M' derart gewählt, dass die Querdrähte Q, Q' der Drahtgittermatten M, M' von den Transportscheiben 46 sicher erfaßt werden und der schlupffreie Vorschub der Drahtgittermatten M, M' gewährleistet ist. Infolge der Schrägstellung der Wellen 42 greifen die Transportscheiben 46 jedes Vorschubelementes 19, 19'; 20, 20' nicht nur an einem, sondern an mehreren Querdrähten Q, Q' der Drahtgittermatten M, M' an, so dass die Zugkraft auf mehrere Drähte verteilt wird und diese dadurch beim Vorschub der Drahtgittermatten M, M' nicht zu stark belastet werden. Die Schrägstellung der Wellen 42 gewährleistet außerdem einen kontinuierlichen und schlupffreien Weitertransport der Drahtgittermatten M, M' aufeinanderfolgender Bauelemente B, wobei die aufeinanderfolgenden Drahtgittermatten im Stoßbereich Abstände aufweisen können, die beispielsweise beim Besäumen der Drahtgittermatten M, M' oder beim Heraustrennen von Teilstücken aus den Drahtgitterbahnen G, G' entstehen.

Die Förderelemente 33, 33'; 34, 34' der Bauelement-Fördervorrichtung 32 sind analog den Vorschubelementen 19, 19'; 20, 20' der Drahtgittermatten-Fördervorrichtung 18 aufgebaut. Lediglich die Transportscheiben 46 weisen Gittereingriffsausnehmungen 48 mit geringerer Tiefe auf. Die Drahtgitterbahn-Einschubvorrichtungen 10, 10' haben im Wesentlichen die gleichen Elemente wie die in Fig. 2 dargestellten Vorschubelemente 19, 20 der Drahtgittermatten-Fördervorrichtung 18. Der einzige Unterschied liegt darin, dass, wie bei Fig. 3b dargestellt, die Gittereingriffsausnehmungen 48 der Transportscheiben 50 wesentlich tiefer sind, so dass sie spitze Zähne 51 aufweisen. Durch diese Formgebung der Zähne 51 wird sichergestellt, dass die von der Seite in die nicht geführte Drahtgitterbahn G, G' greifenden Zähne 51 die Querdrähte Q der Drahtgitterbahnen G, G' sicher erfassen und die Drahtgitterbahnen G, G' schlupffrei vorschieben.

Es ist möglich, mit der Anlage gemäß der Erfindung Bauelemente B herzustellen, bei denen die Drahtgittermatten M, M' unterschiedlichen Aufbau, d.h. unterschiedliche Längsdrahtteilungen und/oder Querdrahtteilungen sowie unterschiedliche Durchmesser der Längsdrähte und/oder Querdrähte aufweisen. Die verschiedenen Querdrahtteilungen müssen jedoch ganzzahligen Vielfachen entsprechen und können beispielsweise 50, 100 oder 150 mm betragen. Eine weitere Einschränkung liegt darin, dass gewährleistet sein muß, dass die Stegdrähte S, S' derart positioniert werden können, dass sie trotz dieser unterschiedlichen Drahtteilungen und Drahtdurchmesser sicher mit den Längsdrähten der beiden Drahtgittermatten M, M' verschweißt werden können.

Es ist möglich, mit der Anlage gemäß der Erfindung Bauelemente B herzustellen, bei denen eine und/oder beide Drahtgittermatten M, M' den Isolierkörper W an einer oder an beiden parallel zur Produktionsrichtung P4 verlaufenden Seiten überragen. Um dies zu erreichen, werden entweder die Mitnehmer 41 derart angehoben oder verlängert, oder die Förderbahn der Förderkette 39 derart angehoben, dass die untere, parallel zur Produktionsrichtung P4 verlaufende Seitenfläche des Isolierkörpers W entsprechend angehoben wird, wodurch eine und/oder beide Drahtgittermatten M, M' an dieser Seite den gewünschten Überstand bilden. Die Förderbahn der an der Oberseite der Isolierkörper W angeordneten oberen Förderkette 39' muß entsprechend abgesenkt oder die Mitnehmer 41' entsprechend abgesenkt oder verlängert werden.

Zum Herstellen von Bauelementen B, bei denen die Isolierkörper W die beiden Drahtgittermatten M, M' an einer oder an beiden, parallel zur Produktionsrichtung P4 verlaufenden Seite oder Seiten überragen, wird die Förderbahn der unteren Förderkette 39 derart abgesenkt und gegebenenfalls die Förderbahn der oberen Förderkette 39' derart angehoben, dass die untere und gegebenenfalls die obere, parallel zur Produktionsrichtung P4 verlaufende Seitenfläche des Isolierkörpers W entsprechend abgesenkt bzw. angehoben wird, wodurch der Isolierkörper W die beiden Drahtgittermatten M, M' an einer oder an beiden Seiten mit den gewünschten Überständen überragt.

Die kontinuierliche Herstellung der Bauelemente B mit Hilfe der erfindungsgemäßen Anlage erfolgt vorzugsweise derart, dass die Drahtgittermatten M, M' aufeinanderfolgender Bauelemente B nur durch eine vernachlässigbar schmale Trennfuge zwischen den Längsdrähten aufeinanderfolgender Drahtgittermatten M, M' voneinander getrennt sind und auch die entsprechend zugehörigen Isolierkörper W aufeinanderfolgender Bauelemente B ohne nennenswerte Lücken aufeinander folgen.

Im Rahmen der Erfindung können jedoch auch Bauelemente B hergestellt werden, bei denen eine und/oder beide Drahtgittermatten M, M' den Isolierkörper W an einer oder an beiden, senkrecht zur Produktionsrichtung P4 verlaufenden Seite überragen. Wenn eine oder beide Drahtgittermatten M, M' an beiden Seiten den Isolierkörper W überragen sollen, werden die Isolierkörper W benachbarter Bauelemente B von der Zubringervorrichtung 21 mit entsprechend gewählten Abständen dem Produktionskanal 2 zugeführt und dort mit diesen gegenseitigen Abständen vorgeschoben. Bei Verwendung einer endlosen Isoliermaterialbahn K muß beim Abtrennen der Isolierkörper W ein diesem Abstand entsprechendes Teilstück aus der Bahn K herausgetrennt werden. Die beiden Trennfugen zwischen den Drahtgittermatten M, M' nacheinander folgender Bauelemente B liegen dabei entweder genau gegenüber oder sind seitlich versetzt zueinander.

Zum Herstellen von Bauelementen B, bei denen die Isolierkörper W die beiden Drahtgittermatten M, M' an einer oder an beiden, senkrecht zur Produktionsrichtung P4 verlaufenden Seiten überragen, werden die Drahtgittermatten M, M' mit vorbestimmtem Abstand im Produktionskanal 2 vorgeschoben. Zum Herstellen dieses wählbaren Abstandes zwischen den Drahtgittermatten M, M' aufeinanderfolgender Bauelemente B wird durch die Drahtgittermattenscheren 11, 11' beim Erzeugen der Drahtgittermatten M, M' ein diesem Abstand entsprechendes Teilstück aus den endlosen Drahtgitterbahnen G, G' herausgeschnitten. Die Größe des Abstandes ist dadurch begrenzt, dass sichergestellt sein muß, dass die Lücken zwischen den Drahtgittermatten M, M' aufeinanderfolgender Bauelemente B durch die schräg stehenden Wellen 42 der Drahtgittermatten-Fördervorrichtung 18 und der Bauelement-Fördervorrichtung 32 überbrückt werden können, um einen schlupffreien Vorschub der Drahtgittermatten M, M' aufeinanderfolgender Bauelemente B zu gewährleisten.

Bei großen Abständen zwischen benachbarten Stegdrahtreihen R1 und R2 können im Rahmen der Erfindung auch zwei oder mehr Stegdraht-Schweißeinrichtungen 30 bzw. 30' je Seitenfläche, in Vorschubrichtung P4 der Drahtgittermatten M, M' gesehen hintereinander angeordnet werden. Hierbei sind die Schweißzangenhebel 66 bzw. 67 und die Schweißelektroden 69 derart gestaltet, dass je Schweißzangenpaar 31, 31' nur ein Stegdraht S mit einem entsprechenden Längsdraht L, L' verschweißt wird.

Um die Produktionsgeschwindigkeit zu erhöhen, können außerdem im Rahmen der Erfindung an jeder Seitenfläche des Bauelementes mehrere Besäumvorrichtungen in horizontaler Richtung hintereinander angeordnet werden.

Die in Fig. 4 dargestellte Anlage besteht in Produktionsrichtung P4 gesehen aus einer Isoliermaterial-Zuführvorrichtung 52, einer Drahtgitterbahn-Zuführvorrichtung 7, einer Drahtgittermatten-Zuführvorrichtung 53', zwei Stegdrahtzuführ- und Schneidvorrichtungen 26, 26', zwei Stegdraht-Schweißvorrichtungen 30, 30', zwei Besäumvorrichtungen 35, 35', einer Schneidvorrichtung 25' zum Durchtrennen der Isoliermaterialbahn K und aus einer Bauelement-Querfördervorrichtung 54.

Die Isoliermaterial-Zuführvorrichtung 52 weist eine Einschubvorrichtung 55 auf, welche die zur Bildung des Isolierkörpers W des Bauelementes B bestimmten Isolierplatten I1 entsprechend der Pfeilrichtung P9 der Produktionslinie X-X der Anlage zuführt. Die Isolierplatten I1 sind an einer Stirnfläche mit einer Nut N und an der anderen gegenüberliegenden Stirnfläche mit einer Feder F versehen, wobei Nut und Feder derart ausgebildet sind und die Isolierplatten I1 derart angeordnet, dass die Feder einer Isolierplatte 11 form- und kraftschlüssig in die Nut einer nachfolgenden Isolierplatte I1' paßt. Die Einschubvorrichtung 55 besteht aus zwei Arbeitszylindern 56, deren Kolbenstangen entsprechend dem Doppelpfeil P10 bewegt werden und an ihrem Ende mit einer Druckplatten 57 versehen sind. In der Produktionslinie X-X ist ein Förderband 58 angeordnet, das mit Hilfe eines Förderantriebs 59 in Produktionsrichtung P4 antreibbar ist und die Isolierplatte I1 in dieser Richtung entlang der Produktionslinie X-X vorschiebt. An einem Gestell 60 ist ein querverschiebbarer Anschlagrahmen 61 befestigt, der die Zuführbewegung P9 der Isolierplatten I1 begrenzt und die Lage der Isolierplatten I1 in der Produktionslinie X-X genau festlegt. An der Einlaufseite des Förderbandes 58 ist eine Vorschubvorrichtung 62, beispielsweise ein Arbeitszylinder, angeordnet. Die Kolbenstange des Arbeitszylinders 62 ist entsprechend dem Doppelpfeil P4 bewegbar und mit einer an die mit einer Nut versehene Stirnfläche der Isolierplatte I1 angepaßten Andrückplatte 63 versehen. Mit Hilfe der Vorschubvorrichtung 62 wird die auf dem Förderband 58 befindliche Isolierplatte I1' entsprechend dem Pfeil P1 zusätzlich vorgeschoben, um die Isolierplatte I1' relativ zur bereits gebildeten Isoliermaterialbahn K zu bewegen und damit die Isolierplatte I1' form- und kraftschlüssig mit dem Ende der Isoliermaterialbahn K zu verbinden und eine endlose, zusammenhängende Isoliermaterialbahn K zu erzeugen. Hierbei greift die Feder der Isolierplatte I1' in die Nut des endständigen Elementes der Isoliermaterialbahn K. Die Nuten und Federn sind in ihrer Ausgestaltung derart aufeinander abgestimmt, das eine form- und kraftschlüssige Klemmverbindung entsteht, die sowohl das Fluchten der zu verbindenden Isolierplatten I1, I1' als auch deren feste Verbindung miteinander gewährleistet.

An das Förderband 58 schließt die sich über die ganze Produktionslinie X-X erstreckende Förderkette 39 an, die entsprechend der Produktionsrichtung P4 antreibbar ist und die Isoliermaterialbahn K in der Produktionslinie X-X taktweise entsprechend der Produktionsrichtung P4 bewegt. Die Übergangsstelle zwischen dem Förderband 58 und dem Anfang der Förderkette 39 wird seitlich durch Seitenbleche 64, 64' begrenzt, um beim Verbinden benachbarter Isolierplatten I1' zur Bildung der Isoliermaterialbahn K ein seitliches Ausweichen der Isolierplatten I1' zu vermeiden. Der Abstand der Seitenbleche 64, 64' ist einstellbar, um auch bei unterschiedlichen Stärken der Isolierplatten I1' eine möglichst enge Führung zu gewährleisten. Im Rahmen der Erfindung ist es möglich, zusätzliche, an der Isoliermaterialbahn K angreifende Klemmelemente vorzusehen, die beim Verbinden der Isolierplatte I1' mit der bereits gebildeten Isoliermaterialbahn K diese zusätzlich fixiert.

Die Drahtgittermatte M wird entsprechend dem in Fig. 1 beschriebenen Ausführungsbeispiel in folgender Weise gebildet: Von einer Vorratsspule 3 wird eine hochkant stehende Drahtgitterbahn G entsprechend der Pfeilrichtung P1 mit Hilfe der Drahtgitterbahn-Einschubvorrichtung 10 abgezogen, die im Wesentlichen aus einer entsprechend dem Doppelpfeil P12 antreibbaren Vorschubwalze 10 besteht, und einer Richtvorrichtung 5 zugeführt. Die Richtvorrichtung 5 besteht aus zwei Reihen von versetzt zueinander angeordneten Richtwalzen 6 und zustellbaren Exzenterwalzen 8. Mit Hilfe der Vorschubwalzen der Drahtgitterbahn-Einschubvorrichtung 10 wird die Drahtgitterbahn G schrittweise der Drahtgittermattenschere 11 zugeführt, die von der endlosen Drahtgitterbahn G Drahtgittermatten M vorbestimmter Länge abtrennt. Die Drahtgittermattenschere 11 arbeitet beim gezeigten Ausführungsbeispiel derart, dass sie in einem sogenannten Gasselschnitt ein wählbares Teilstück aus der Drahtgitterbahn G ausschneidet, damit die der Produktionslinie X-X zugeführten Drahtgittermatten M mit Abstand aufeinander folgen. Im Rahmen der Erfindung ist es jedoch auch möglich, die Drahtgittermattenschere 11 derart auszubilden und anzusteuern, dass ein Trennschnitt oder ein Besäumschnitt ausgeführt wird.

Die Drahtgittermatte M gelangt über die nicht dargestellten Leitvorrichtungen in die Produktionslinie X-X und wird dort mit Abstand und parallel zu der Isoliermaterialbahn K mit Hilfe von zwei entsprechend den Pfeilen P13, P13' antreibbaren Förderelementpaaren 19, 19'; 20, 20' in Produktionsrichtung P4 schrittweise entlang der Produktionslinie X-X gemeinsam mit der Isolierkörperbahn K den nachgeschalteten Bearbeitungsvorrichtungen 26, 26'; 30, 30' und 35, 35' zugeführt.

Die Zufuhr von bereits vorgefertigten Drahtgittermatten M' erfolgt mit Hilfe der Drahtgittermatten-Zuführvorrichtung 53' in folgender Weise: Von einem Mattenstapel 65' werden mit Hilfe eines Transporteurs 66', der entsprechend dem Doppelpfeil P14' schwenkbar ist, nacheinander Drahtgittermatten M' entnommen und in einer Aufnahmeschiene 67 abgelegt. Mit Hilfe einer Einschubvorrichtung 68' werden die Drahtgittermatten M' entsprechend der Pfeilrichtung P15' nacheinander über eine Dressiervorrichtung 69' einer entsprechend dem Doppelpfeil P16' antreibbaren Vorschubwalze 70' zugeführt. Die Einschubvorrichtung 68' besteht beispielsweise aus einem Arbeitszylinder, dessen Kolbenstange entsprechend dem Doppelpfeil P17' bewegbaren ist und der mit einem Greifer 71 zum Erfassen der Drahtgittermatte M' versehen ist. Die Drahtgittermatten-Dressiervorrichtung 69' weist versetzt zueinander angeordnete Dressurwalzen 72 und Exzenterwalzen 73 auf. Die Vorschubwalze 70' schiebt die Drahtgittermatten M' nacheinander schrittweise in die Produktionslinie X-X, wo sie mit Abstand und parallel zu der Isoliermaterialbahn K und gemeinsam mit dieser mit Hilfe der Förderelementpaare 19, 19'; 20, 20' in Produktionsrichtung P4 schrittweise entlang der Produktionslinie X-X den nachgeschalteten Bearbeitungsvorrichtungen 26, 26'; 30, 30'und 35, 35' zugeführt werden.

In den Stegdraht-Zuführvorrichtungen 26, 26' werden gleichzeitig von beiden Seiten mehrere Drähte D, D' entsprechend den Pfeilrichtungen P6 bzw. P6' zugeführt und als Stegdrähte S, S' in horizontaler Richtung unter einem wählbaren Winkel durch die Maschen der Drahtgittermatten M, M' und durch die Isoliermaterialbahn K hindurch gestoßen, wobei die Stegdrähte S, S' mit ihren beiden Enden jeweils an den entsprechenden Drähten L, L' oder Q, Q' der Drahtgittermatten M, M' mit geringfügig seitlichem Überstand anliegen. Die Stegdrähte S, S' können im Rahmen der Erfindung von einem Drahtvorrat mit Hilfe geeigneter Scheren abgetrennt oder auch als bereits abgelängte, gerade gerichtete Stäbe den Stegdraht-Zuführvorrichtungen 26, 26' zugeführt werden.

Mit Hilfe der Förderelementpaare 19, 19'; 20, 20' werden die Drahtgittermatten M, M' gemeinsam mit der mittels der Förderkette 39 vorgeschobenen Isoliermaterialbahn K bestückt mit den Stegdrähten S, S' den nachgeschalteten Stegdraht-Schweißvorrichtungen 30, 30' zugeführt, in denen die Stegdrähte S, S' jeweils mit den entsprechenden Drähten L, L' oder Q, Q' der Drahtgittermatten M, M' verschweißt werden. Der derart gebildete Gitterkörper H samt Isolierkörperbahn K wird mit Hilfe zweier entsprechend den Pfeilrichtungen P18, P18' antreibbaren Förderelementpaaren 33, 33'; 34, 34' den nachgeschalteten Besäumvorrichtungen 35, 35' zugeführt, in denen die über die Drähte L, L' oder Q, Q' der Drahtgittermatten M, M' hinausragenden Stegdrahtüberstände bündig abgeschnitten werden.

Mit Hilfe der Förderelementpaare 33, 33'; 34, 34' wird der Gitterkörper H gemeinsam mit der Isoliermaterialbahn K der Schneidvorrichtung 25' zugeführt. Die Schneidvorrichtung 25' trennt von der Isoliermaterialbahn K den Isolierkörper W in wählbarer Länge ab und weist zumindest eine mittels Schneidantrieb 74 antreibbare Trennscheibe 75 auf. Zur Erhöhung der Schnittleistung kann ein weiterer Schneidantrieb 74' samt Trennscheibe 75 verwendet werden. Die Schneidvorrichtung 25' wird beim Schneiden synchron mit den Vorschubbewegungen der Förderelementpaare 19, 19'; 20, 20' und 33, 33'; 34, 34' entsprechend der Produktionsrichtung P4 mitbewegt und nach erfolgtem Schnitt in die Ausgangslage zurückgeführt, wobei diese Bewegungen entsprechend dem Doppelpfeil P19 erfolgen. Das Einfahren in die Schnittposition in das entsprechend Zurückfahren aus der Schnittposition erfolgt entsprechend dem Doppelpfeil P20. Die Länge des Isolierkörpers W kann im Rahmen der Erfindung genau der Länge der Drahtgittermatten M, M' entsprechen, so dass die Schneidvorrichtung 25' in einem sogenannten Gasselschnitt ein entsprechendes Stück aus der Isoliermaterialbahn K herausschneiden muß. Als vorteilhaft hat sich jedoch erwiesen, den Isolierkörper W etwas über die Drahtgittermatten M, M' herausragen zu lassen, wodurch beim Verwenden der Bauelemente B eine nahezu durchgehende Isolierung in den aus den Bauelementen B gebildeten Wänden erreicht wird.

Das fertige Bauelement B wird von einem mit einem entsprechend ausgebildeten Greifer 76 versehenen Transporteur 77 entlang der Produktionslinie X-X einem Querförderer 78 zugeführt. Der Transporteur 77 kann beispielsweise aus einem Arbeitszylinder bestehen, dessen Kolbenstange entsprechend dem Doppelpfeil P21 bewegbar ist. Der Querförderer 78 schiebt die fertigen Bauelemente B entsprechend der Pfeilrichtung P22 aus der Produktionslinie X-X. Der Querförderer 78 besteht beispielsweise aus zwei Arbeitszylindern, deren Kolbenstangen entsprechend dem Doppelpfeil P23 bewegbar und mit je einer Abschiebeplatte 79 versehen sind.

In der Fig. 5 ist der Einlaufbereich eines weiteren Ausführungsbeispieles einer erfindungsgemäßen Anlage schematisch dargestellt. Gemäß diesem Ausführungsbeispiel gelangen Isolierplatten I2 zur Anwendung, die im Vergleich zu den in der Fig. 4 beschriebenen Isolierplatten I1, I1' ebene Stirnflächen E aufweisen. Die Zufuhr der Isolierplatten I2 in die Produktionslinie X-X auf das Förderband 58 erfolgt über die Einschubvorrichtung 55. Zum Erzeugen einer endlosen Isoliermaterialbahn K wird die Isolierplatte I2' durch Heißschweißen mit Hilfe einer Heizvorrichtung 80 mit der Isoliermaterialbahn K verbunden. Die Heizvorrichtung 80 besteht im Wesentlichen aus einer Heizplatte 81 und einem zum Aufheizen der Heizplatte 81 dienenden Heiztransformator 82.

Die endlose Isoliermaterialbahn K wird auf folgende Weise erzeugt: Die sich auf dem Förderband 58 befindende Isolierplatte I2' wird mit Hilfe der Vorschubvorrichtung 62 entsprechend dem Pfeil P4 soweit vorgeschoben, bis die Isolierplatte I2' auf die an der endseitigen Stirnfläche der Isoliermaterialbahn K anliegenden Heizplatte 81 anstößt. Die Heizplatte 81 wird anschließend mit Hilfe des Heiztransformators 82 solange aufgeheizt, bis die anliegenden Stirnflächen der Isoliermaterialbahn K und der Isolierplatte I2' erweicht sind. Die Heizplatte 81 wird dann in der entsprechenden Pfeilrichtung des Doppelpfeiles P24 rasch aus dem Zwischenraum zwischen der Isolierplatte I2' und der Isoliermaterialbahn K herausgezogen und die Isolierplatte I2' mit Hilfe der Vorschubvorrichtung 62 entsprechend der Produktionsrichtung P4 etwas vorgeschoben, um die erwärmten Stirnflächen gegeneinander zu pressen und damit die Isolierplatte I2' mit der Isoliermaterialbahn K zu verschweißen und damit form- und kraftschlüssig zu verbinden. Da die Isoliermaterialbahn K beim Verbindungsvorgang durch das Förderband 58 schrittweise, im Takt der gesamten Produktionsanlage entsprechend der Produktionsrichtung P4 weiterbefördert wird, wird die Heizvorrichtung 80 während des Aufheizens ebenfalls schrittweise gemäß der entsprechenden Pfeilrichtung des Doppelpfeiles P25 mitbewegt und nach dem Herausziehen der Heizplatte 45 in der entsprechenden Gegenrichtung des Doppelpfeiles P25 in die Ausgangslage zurückbewegt.

Im Rahmen der Erfindung ist es möglich, wie in Fig. 5 dargestellt, die Schneidvorrichtung 25 zum Durchtrennen der Isoliermaterialbahn K unmittelbar hinter der Heizvorrichtung 80 und vor dem Zuführen der Drahtgittermatten M, M' in die Produktionslinie X-X anzuordnen. Da die Schneidvorrichtung 25 ebenfalls beim Durchtrennen der Isoliermaterialbahn K durch die Förderkette 39 schrittweise im Takt der gesamten Produktionsanlage entsprechend der Produktionsrichtung P4 weiterbefördert wird, wird die Schneidvorrichtung 25 während des Schneidens ebenfalls schrittweise gemäß der entsprechenden Pfeilrichtung des Doppelpfeiles P19 mitbewegt und nach dem Beenden des Schnitts in der entsprechenden Gegenrichtung des Doppelpfeiles P19 in die Ausgangslage zurückbewegt. Die Förderkette 39 fördert die von der Isoliermaterialbahn K abgetrennten Isolierkörper W entsprechend der Produktionsrichtung P4 in die nachfolgenden Bearbeitungsvorrichtungen der Anlage.

Da die Förderkette 39 nicht in die Bewegungsbahnen der Heizvorrichtung 80 und der Schneidvorrichtung 25 reichen darf, wird die Isoliermaterialbahn K in diesem Bereich von zumindest zwei Stützelementen 83 unerstützt, die mit Hilfe eines Arbeitszylinders 84 entsprechend dem Doppelpfeil P26 aus der Bewegungsbahn der Heizvorrichtung 80 und der Schneidvorrichtung 25 bewegt werden können.

Im Rahmen der Erfindung ist es möglich, wie in der Fig. 5 dargestellt, zwei Vorratsspulen 3, 3' mit Drahtgitterbahnen G, G' vorzusehen, um die Drahtgittermatten M, M' zu erstellen. Die korrespondierenden Elemente weisen hierbei die gleichen Bezugszahlen auf, die jeweils mit oder ohne Apostroph versehen sind.

In der Fig. 6 ist der Einlaufbereich eines weiteren Ausführungsbeispieles einer erfindungsgemäßen Anlage schematisch dargestellt. Gemäß diesem Ausführungsbeispiel gelangen ebenfalls die bereits in Fig. 5 beschriebenen Isolierplatten I2 zur Anwendung. Die Zufuhr der Isolierplatten I2 in die Produktionslinie X-X auf das Förderband 58 erfolgt über die Einschubvorrichtung 55. Zum Erzeugen einer endlosen Isoliermaterialbahn K wird die Isolierplatte I2' durch Kleben mit Hilfe einer Klebevorrichtung 85 mit der Isoliermaterialbahn K verbunden. Die Klebevorrichtung 85 weist eine Spritzdüse 86 samt Vorratsbehälter auf, der mit einem geeigneten Kleber gefüllt ist. Der Kleber muß zum Verkleben des Materials der Isolierplatten I2 geeignet sein und eine auf die Produktionsgeschwindigkeit abgestimmte Trocknungszeit besitzen, um eine sichere Verbindung der Isolierplatte I2' mit der Isoliermaterialbahn K zu gewährleisten. Die Klebevorrichtung 85 ist entsprechend dem Doppelpfeil P27 in horizontaler Richtung und in vertikaler Richtung bewegbar. Zum Aufsprühen des Klebers auf die Stirnfläche E der Isolierplatte I2 wird die Klebevorrichtung 85 entsprechend diesen Bewegungsrichtungen bewegt. Um das Aufbringen des Klebers zu beschleunigen, können im Rahmen der Erfindung auch mehrere Klebevorrichtungen 85 gleichzeitig eingesetzt werden. Im Rahmen der Erfindung ist es auch möglich, mehrere Isolierplatten I2 gleichzeitig mit Kleber zu besprühen.

Die endlose Isoliermaterialbahn K wird bei diesem Ausführungsbeispiel auf folgende Weise erzeugt: Unmittelbar vor der Zufuhr der Isolierplatte I2 in die Produktionslinie X-X wird eine Stirnfläche E der Isolierplatte I2 mit Kleber versehen. Die Isolierplatte I2 wird mit Hilfe der Zuführvorrichtung 52 zunächst entsprechend der Pfeilrichtung P9 in die Produktionslinie X-X vorgeschoben und auf dem Förderband 58 abgelegt. Anschließend wird die Isolierplatte I2' mit Hilfe der Vorschubvorrichtung 62 entsprechend der Produktionsrichtung P4 etwas vorgeschoben, um die mit Kleber versehene Stirnfläche der Isolierplatte I2' gegen die endseitige Stirnfläche der Isoliermaterial K zu pressen und damit die Isolierplatte I2' mit der Isoliermaterialbahn K zu verbinden.

In der Fig. 6 ist ein weiteres Ausführungsbeispiel einer Schneidvorrichtung 25 zum Abtrennen des Isolierkörpers W von der Isoliermaterialbahn K dargestellt. Die Schneidvorrichtung 25 weist einen Geradführungsschlitten 87 auf, der entsprechend dem Doppelpfeil P14 entlang einer Schiene 88 verschiebbar ist, wobei die Bewegung in Produktionsrichtung P4 synchron mit dem Vorschub der Isoliermaterialbahn K erfolgt. Am Geradführungsschlitten 87 ist ein Schneiddraht 89 befestigt, der entsprechend dem Doppelpfeil P28 quer zur Isoliermaterialbahn K bewegbar und mit Hilfe eines Heiztransformators 90 aufheizbar ist. Zum Abtrennen des Isolierkörpers W von der Isoliermaterialbahn K wird der aufgeheizte Schneiddraht 89 entsprechend durch die Isoliermaterialbahn K bewegt und gelangt in die in Fig. 6 gestrichelt gezeichnete Position. Nach dem Schnitt wird der Geradführungsschlitten 87 samt Schneiddraht 89 in seine Ausgangslage zurück bewegt.

Im Rahmen der Erfindung ist es möglich, die in der Fig. 4 dargestellte Schneidvorrichtung 25' durch die oben beschriebene Schneidvorrichtung zu ersetzen, d.h. die oben beschriebene Schneidvorrichtung nach den Besäumvorrichtungen 35, 35' anzuordnen.

Im Rahmen der Erfindung ist es möglich, wie in der Fig. 6 dargestellt, zwei Mattenstapel 65, 65' mit Drahtgittermatten M, M' vorzusehen. Die korrespondierenden Elemente weisen hierbei die gleichen Bezugszahlen auf, die jeweils mit oder ohne Apostroph versehen sind.

Es versteht sich, dass die dargestellten Ausführungsbeispiele im Rahmen des allgemeinen Erfindungsgedankens verschiedentlich, insbesondere hinsichtlich der Ausgestaltung und Ausführung der Vorrichtungen zum Verbinden der Isolierplatten zur Bildung einer endlosen Isoliermaterialbahn abgewandelt werden können. Bei Verwendung entsprechender Klebstoffe kann sowohl die Stirnfläche der Isolierplatte als auch die endseitige Stirnfläche der Isoliermaterialbahn mit Klebstoff versehen werden.

Des weiteren ist es Rahmen der Erfindung möglich, eine oder beide der zu verbindenden, ebenen Stirnflächen der Isolierplatten mit einer selbstklebenden Folie zu versehen. Die Folie kann bereits beim Herstellen der Isolierplatten angebracht werden und wird zweckmäßigerweise durch eine abziehbare Folie geschützt.

Des weiteren ist es im Rahmen der Erfindung möglich, die mit Nut und Feder versehenen Stirnfläche der Isolierplatten zusätzlich mit einem Klebstoff zu versehen, um ein sicheres Verbinden der Isolierplatten zu gewährleisten.

Die zum Bilden der Isoliermaterialbahn benachbarten Stirnflächen der Isolierplatten können im Rahmen der Erfindung auch mit anderen form- und kraftschlüssig zusammenwirkenden Klemmverbindungselementen versehen sein, die beispielsweise schwalbenschwanzförmig ausgebildet sind.

Des weiteren ist es Rahmen der Erfindung möglich, andere Schneidverfahren und Vorrichtungen zum Abtrennen des Isolierkörpers von der Isoliermaterialbahn zu verwenden. Diese Verfahren und Vorrichtungen müssen auf die Materialeigenschaften der Isoliermaterialien abgestimmt sein und gewährleisten, dass der Schnitt möglichst glatte Kanten ergibt und das Material des Isolierkörpers in seinen Eigenschaften nicht beeinträchtigt, beispielsweise abgeschmolzen wird.

Das in Fig. 7 in axonometrischer Ansicht dargestellte Bauelement besteht aus einer äußeren und einer inneren Drahtgittermatte M bzw. M', die in einem vorgegebenen Abstand parallel zueinander angeordnet sind. Jede Drahtgittermatte M bzw. M' besteht aus mehreren Längsdrähten L bzw. L' und aus mehreren Querdrähten Q bzw. Q', die einander kreuzen und an den Kreuzungspunkten miteinander verschweißt sind. Der gegenseitige Abstand der Längsdrähte L, L' und der Querdrähte Q, Q' zueinander wird entsprechend den statischen Anforderungen an das Bauelement gewählt. Die Abstände werden vorzugsweise gleich groß, beispielsweise im Bereich 50 bis 150 mm gewählt, so dass die jeweils benachbarten Längs- und Querdrähte quadratische Maschen bilden. Im Rahmen der Erfindung können die Maschen der Drahtgittermatten M, M' auch rechteckig sein und beispielsweise kurze Seitenlängen von 50 mm und lange Seitenlängen im Bereich von 75 bis 100 mm aufweisen.

Die Durchmesser der Längs- und Querdrähte L, L' bzw. Q, Q' sind ebenfalls entsprechend den statischen Erfordernissen wählbar und liegen vorzugsweise im Bereich von 2 bis 6 mm. Die Oberfläche der Drähte L, L'; Q, Q' der Drahtgittermatten M, M' kann im Rahmen der Erfindung glatt oder gerippt sein.

Die beiden Drahtgittermatten M, M' sind miteinander durch mehrere Stegdrähte S, S' zu einem formstabilen Gitterkörper A verbunden. Die Stegdrähte S, S' sind an ihren Enden jeweils mit den Drähten der beiden Drahtgittermatten M, M' verschweißt, wobei im Rahmen der Erfindung die Stegdrähte S, S' entweder, wie in Fig. 7 dargestellt, mit den jeweiligen Längsdrähten L, L' oder mit den Querdrähten Q, Q' verschweißt werden. Die Stegdrähte M, M' sind alternierend gegensinnig schräg, d.h. fachwerkartig angeordnet, wodurch der Gitterkörper gegen Scherbeanspruchung versteift wird.

Die Abstände der Stegdrähte M, M' zueinander und ihre Verteilung im Bauelement hängen von der statischen Anforderung an das Bauelement ab und betragen beispielsweise entlang der Längsdrähte 200 mm und entlang der Querdrähte 100 mm. Die gegenseitigen Abstände der Stegdrähte M, M' in Richtung der Längsdrähte L, L' und der Querdrähte Q, Q' betragen zweckmäßig ein Vielfaches der Maschenteilung. Der Durchmesser der Längsdrähte L, L' und der Querdrähte Q, Q' liegt vorzugsweise im Bereich von 3 bis 7 mm, wobei bei Bauelementen mit dünnen Längs- und Querdrähten der Durchmesser der Stegdrähte S, S' vorzugsweise größer gewählt wird als der Durchmesser der Längs- und Querdrähte.

Der aus den beiden Drahtgittermatten M, M' und den Stegdrähten S, S' gebildete, räumliche Gitterkörper A muß nicht nur formstabil sein, sondern bei seiner bevorzugten Verwendung als Wand- und/oder Deckenelement auch die Funktion eines räumlichen Bewehrungselementes erfüllen, d.h. Schub- und Druckkräfte aufnehmen. Deshalb sind sowohl die Längs- und Querdrähte untereinander, wie bei Bewehrungsmatten üblich, als auch die Stegdrähte S, S' mit den Drähten L, L'; Q, Q' der Drahtgittermatten M, M' unter Einhaltung einer Mindestfestigkeit der Schweißknoten verschweißt. Um die Funktion eines räumlichen Bewehrungselementes erfüllen zu können, müssen die Drähte L, L'; Q, Q' der Drahtgittermatten M, M' und die Stegdrähte S, S' aus geeigneten Werkstoffen bestehen und entsprechende mechanische Festigkeitswerte besitzen, damit sie als Bewehrungsdrähte für die als Gitterbewehrungsmatten einzusetzenden Drahtgittermatten M, M' bzw. als die beiden Drahtgittermatten M, M' verbindende Bewehrungsdrähte verwendbar sind.

Im Zwischenraum zwischen den Drahtgittermatten M, M' ist in einem vorgegebenen Abstand von den Drahtgittermatten ein Isolierkörper W angeordnet, dessen Deckflächen 91 bzw. 91' parallel zu den Drahtgittermatten M, M' verlaufen. Der Isolierkörper W dient zur Wärmeisolierung und Schalldämmung und besteht beispielsweise aus Schaumkunststoffen, wie Polystyrol- oder Polyurethanschaum, Schaumstoffen auf Gummi- und Kautschukbasis, Leichtbeton, wie Autoklaven- oder Gasbeton, porösen Kunststoffen, porösen Stoffen auf Gummi- und Kautschukbasis, gepreßter Schlacke, Gipskartonplatten, zementgebundenen Preßplatten, die aus Holzschnitzeln, Jute-, Hanf- und Sisalfasern, Reisspelzen, Strohabfällen bestehen, Mineral- und Glaswolle, Wellkarton, gepreßtem Altpapier, gebundenem Ziegelsplitt, und aufgeschmolzenen wiederverwertbaren Kunststoffabfällen. Der Isolierkörper W kann im Rahmen der Erfindung auch aus Biokunststoffen bestehen, beispielsweise aus Algenschaumstoff, der aus aufgeschäumten Algen bzw. Algenzellstoff hergestellt wird.

Der Isolierkörper W kann mit vorgebohrten Löchern zur Aufnahme der Stegdrähte S, S' versehen sein. Der Isolierkörper W kann auch ein- oder beidseitig mit einer als Dampfsperre dienenden Kunststoff- oder Aluminiumschicht versehen sein. Die Lage des Isolierkörpers W im Bauelement wird durch die schräg verlaufenden Stegdrähte S, S' festgelegt, die den Isolierkörper W durchdringen.

Die Dicke des Isolierkörpers W ist frei wählbar und liegt beispielsweise im Bereich von 20 bis 200 mm. Die Abstände des Isolierkörpers W zu den Drahtgittermatten M, M' sind ebenfalls frei wählbar und liegen beispielsweise im Bereich von 10 bis 30 mm. Das Bauelement ist in beliebiger Länge und Breite herstellbar, wobei sich auf Grund des Herstellungsverfahrens eine Mindestlänge von 100 cm und Standardbreiten von 60 cm, 100 cm, 110 cm 120 cm als vorteilhaft erwiesen haben.

In Fig. 8 ist in Draufsicht und in Fig. 9 in einem Schnitt entlang der Linie II-II ein weiteres Ausführungsbeispiel eines Bauelementes gemäß der Erfindung dargestellt. Im Isolierkörper W werden mehrere Durchgangslöcher 92; 93, 93' ausgeformt, die senkrecht und/oder in einem wählbaren Winkel jeweils schräg zu den Deckflächen 91, 91' des Isolierkörpers W verlaufen. Die Durchgangslöcher 92; 93, 93' werden in den Isolierkörper W gebohrt oder aus diesem herausgestanzt. Im Rahmen der Erfindung ist es auch möglich, bei der Herstellung des Isolierkörpers W durch entsprechende Formgebung der Formwerkzeuge die Durchgangslöcher 92; 93, 93' bereits auszusparen. Die Richtungen der schräg verlaufenden Durchgangslöcher 93, 93' werden derart gewählt, dass bei Verwendung des Bauelementes als senkrecht stehende Wand, zumindest die Durchgangslöcher 93, 93' eines Typs schräg von oben nach unten verlaufen, wobei die Richtungen parallel zu den Längsdrähten L, L' und/oder parallel zu den Querdrähten Q, Q' der Drahtgittermatten M, M' verlaufen. Die Anzahl, die Abmessungen und die Verteilung aller Durchgangslöcher 92; 93, 93' ist frei wählbar. Die Anzahl und die Abmessungen sollten nicht zu groß gewählt werden, um die Wärmedämmwerte des Bauelementes nicht zu sehr zu verschlechtern. Die Anzahl liegt beispielsweise zwischen zwei und sechs Stück pro m². Die Form der Durchgangslöcher 92; 93, 93' ist ebenfalls beliebig wählbar und kann beispielsweise quadratisch, rechteckig oder rund sein. Bei rundem Querschnitt der Durchgangslöcher 92; 93, 93' liegen die Durchmesser vorzugsweise im Bereich von 50 bis 100 mm. Die Verteilung der Durchgangslöcher 92; 93, 93' im Bauelement kann im Rahmen der Erfindung regelmäßig oder zufällig sein, wobei zur Vermeidung von Resonanzeffekten eine zufällige und unsymmetrische Verteilung der Durchgangslöcher 92; 93, 93' vorteilhaft ist.

Wie aus der in Fig. 9 dargestellten Draufsicht des Bauelementes zu entnehmen ist, schließen bei der Drahtgittermatte M am Rand des Bauelementes B die Längsdrähte L und die Randlängsdrähte L1 jeweils bündig mit den Randquerdrähten Q1 sowie die Querdrähte Q und die Randquerdrähte Q1 jeweils bündig mit den Randlängsdrähten L1 ab. Entsprechendes gilt analog für die Drähte L', L1'; Q', Q1' der anderen Drahtgittermatte M'.

In Fig. 10 ist eine Seitenansicht des Bauelementes B in Richtung der Querdrahtschar gesehen, dargestellt. Die Stegdrähte S, S' sind jeweils mit den Längsdrähten L bzw. L' der Drahtgittermatte M bzw. M' verschweißt. Hierbei bilden die in Querdrahtrichtung parallel verlaufenden Stegdrähte S eine senkrecht zur Zeichenebene verlaufende Reihe R1 und die entsprechenden Stegdrähte S' eine weitere, senkrecht zur Zeichenebene verlaufende Reihe R2, die gegensinnig schräg zu der Reihe R1 verläuft. Die in einer Ebene liegenden Stegdrähte S, S' verschiedener Reihen R1, bilden eine Stegdrahtreihe H, die in Fig. 10 parallel zur Zeichenebene verläuft. Bei der Produktion des Bauelementes B in den erfindungsgemäßen Anlagen verlaufen die Reihen R1, R2 in vertikaler Richtung senkrecht zur Produktionsrichtung P4, während die Stegdrahtreihen H in horizontaler Richtung parallel zur Produktionsrichtung P4 verläuft.

Die Fig. 11 und 12 zeigen jeweils Ausführungsbeispiele mit verschiedenen Winkeln zwischen den Stegdrähten S, S' und den entsprechenden Längsdrähten L, L' der Drahtgittermatten M, M', wobei gemäß Fig. 11 innerhalb eines Bauelementes auch unterschiedliche Winkel innerhalb einer Reihe von Stegdrähten möglich sind.

Fig. 13 zeigt ein Bauelement B, bei dem in einer Reihe R1 die Stegdrähte S gleichsinnig schräg zwischen den Längsdrähten L und L' der Drahtgittermatten M, M' verlaufen, während in der nächsten Reihe R2 die strichliert gezeichneten Stegdrähte S' ebenfalls gleichsinnig schräg, jedoch mit entgegengesetztem Richtungssinn zwischen den entsprechenden Längsdrähten L, L' verlaufen, d.h. das Bauelement besitzt mehrere Reihen von gleichsinnig schrägen Stegdrähten mit wechselndem Richtungssinn von Reihe zu Reihe. Im Rahmen der Erfindung können die Reihen von gleichsinnig schräg ausgerichteten Stegdrähten auch zwischen den Querdrähten Q, Q' der Drahtgittermatten M, M' verlaufen.

Fig. 14 zeigt ein Bauelement B mit gegensinnig schräg verlaufenden Stegdrähten S, S' je Reihe R1, R2, wobei die Abstände benachbarter Stegdrähte in der Reihe derart gewählt werden, dass die einander zugekehrten Enden der Stegdrähte sich möglichst nahe kommen, wodurch gegebenenfalls zwei Stegdrähte gemeinsam in einem Arbeitsgang mit dem entsprechenden Gitterdraht verschweißt werden können.

Wie Fig. 15 zeigt, kann der Isolierkörper W auch asymmetrisch zu den beiden Drahtgittermatten M, M' angeordnet werden. Hierbei sind die Durchmesser der Drähte L', L1'; Q', Q1, der zum Isolierkörper W entfernter liegenden Drahtgittermatte M' vorteilhaft größer als die Durchmesser der Drähte L, L1; Q, Q1 der zum Isolierkörper W näher liegenden Drahtgittermatte M.

Zur Versteifung des Gitterkörpers an seinen Rändern können gemäß Fig. 16 zusätzliche, vorzugsweise senkrecht zu den Drahtgittermatten M, M' verlaufende und mit den entsprechenden Randdrähten L1, L1'; Q1, Q1' der Drahtgittermatten M, M' verschweißte Randstegdrähte S1 vorgesehen werden. Der Durchmesser der Randstegdrähte S1 ist vorzugsweise gleich dem Durchmesser der Stegdrähte S, S'.

In Fig. 17 ist ein Bauelement B gemäß der Erfindung dargestellt, dessen Isolierkörper W an den parallel zu den Querdrähten Q, Q' verlaufenden Seitenflächen 94 nicht mit den beiden Drahtgittermatten M, M' abschließt, sondern von diesen seitlich überragt wird. Durch diese Ausführungsform wird beim Verknüpfen zweier gleichartiger Bauelemente erreicht, dass die Isolierkörper benachbarter Bauelemente ohne Zwischenraum angeordnet werden können, während die Drahtgittermatten der beiden Bauelemente einander jeweils überlappen und dadurch einen tragenden Überlappungsstoß bilden. Analog können die Drahtgittermatten M, M' die parallel zu den Längsdrähten L, L' verlaufenden Seitenflächen 94' seitlich überragen.

Der Isolierkörper W kann im Rahmen der Erfindung auch an allen Seitenflächen 94, 94' bündig mit der inneren Drahtgittermatte M' abschließen und nur die beim praktischen Einsatz äußere Drahtgittermatte M überragen. Analog ist es im Rahmen der Erfindung möglich, dass der Isolierkörper W an allen Seitenflächen 94, 94' bündig mit der äußeren Drahtgittermatte M abschließt und nur die beim praktischen Einsatz innere Drahtgittermatte M' überragt.

Eine oder beide der Drahtgittermatten M, M' können den Isolierkörper W auch an allen Seitenflächen 94, 94' desselben seitlich überragen. Bei allen Ausführungsbeispielen können etwaige Randstegdrähte S1 derart angeordnet werden, dass sie außerhalb des Isolierkörpers W verlaufen oder bündig an diesen seitlich anschließen.

Die Längs- und Querdrähte L, L', L1, L1'; Q, Q', Q1, Q1' der Drahtgittermatten M, M' sowie die Stegdrähte S, S', S1 können jeden beliebigen Querschnitt besitzen. Die Querschnitte können oval, rechteckig, vieleckig oder quadratisch sein.

Fig. 18 zeigt ein Bauelement B, das einen zweiteiligen Isolierkörper W' aufweist. Hierbei können, falls erforderlich, die Teile des Isolierkörpers W' an ihren Berührungsflächen miteinander verklebt sein. Die beiden Teile des Isolierkörpers W' schließen zwecks Materialersparnis Hohlräume 95 ein, die jedoch auch mit anderen Materialien, beispielsweise schütt-, riesel- und fließfähigen Isolierstoffen, wie Holz- und Schaumstoffschnitzeln, Sand, Kunststoff-, Reis- oder Strohabfällen, gefüllt werden können. Der Isolierkörper W' kann auch aus mehreren, miteinander verbindbaren Teilen bestehen, beispielsweise einen mehrschichtigen Aufbau aufweisen. Es ist weiterhin möglich, einen einteiligen Isolierkörper W mit Hohlräumen 95 zu versehen.

Wie in der Fig. 19 schematisch dargestellt ist, wird an der zur Bildung der Bauelementaußenseite bestimmten äußeren Drahtgittermatte M eine Außenschale 96 beispielsweise aus Beton aufgebracht, die an den Isolierkörper W, W' anschließt, die äußere Drahtgittermatte M umschließt und zusammen mit dieser den tragenden Bestandteil des fertig betonierten Bauelementes B' bildet. Die Dicke der Außenschale 96 wird entsprechend den statischen sowie den schall- und wärmetechnischen Anforderungen an das Bauelement B' gewählt und beträgt beispielsweise 20 bis 200 mm. Wird das Bauelement B' als Deckenelement verwendet, so muß aus statischen Gründen die Mindestdicke der Außenschale 96 50 mm betragen.

Auf der zur Bildung der Bauelementinnenseite bestimmten inneren Drahtgittermatte M' wird eine Innenschale 97 aufgebracht, die an den Isolierkörper W, W' anschließt, die innere Drahtgittermatte M' umschließt und beispielsweise aus Beton oder Mörtel besteht. Die Dicke der Innenschale 97 wird entsprechend den statischen sowie den schall- und wärmetechnischen Anforderungen an das Bauelement B' gewählt und beträgt beispielsweise 20 bis 200 mm. Die beiden Schalen 96, 97 werden vorzugsweise am Verwendungsort des Bauelementes B' aufgebracht, beispielsweise im Naß- oder Trockenverfahren aufgespritzt. Die statisch geforderte Dicke der Außenschale 96 und der Innenschale 97 bestimmt auch den Abstand des Isolierkörpers W, W' von den Drahtgittermatten M, M'.

Da die im Innenbereich des Bauelementes B' liegenden Teilbereiche der Stegdrähte S, S' sowie gegebenenfalls auch der Randstegdrähte S1 nicht mit Beton überdeckt und daher der Korrosion ausgesetzt sind, müssen die Stegdrähte S, S' bzw. S1 mit einer Korrosionsschutzschicht versehen werden. Dies wird vorzugsweise durch Verzinken und/oder Kunststoffbeschichten der Stegdrähte S, S', S1 erreicht. Um ein Verschweißen der Stegdrähte S, S', S1 mit den Drähten der Drahtgittermatten M, M' zu ermöglichen, darf die Kunststoffschicht jedoch nicht die Endbereiche der Stegdrähte S, S' bzw. Randstegdrähte S1 überdecken. Aus Kostengründen hat es sich als vorteilhaft erwiesen, bereits bei der Herstellung des Gitterkörpers A zumindest für die Stegdrähte S, S', S1 verzinkten Draht zu verwenden. Die Stegdrähte S, S', S1 können auch aus rostfreien Stahlqualitäten oder aus anderen, nicht korrodierenden Werkstoffen, z.B. Aluminiumlegierungen, hergestellt werden, wobei diese mit den Drähten der Drahtgittermatten M, M' verbindbar, vorzugsweise verschweißbar sein müssen. Im Rahmen der Erfindung können die Drähte L, L', L1, L1'; Q, Q', Q1, Q1' aller Drahtgittermatten M, M' oder zumindest die Drähte L, L1; Q, Q1 der äußeren Drahtgittermatte M mit einer Korrosionsschutzschicht versehen sein oder aus rostfreien Stahlqualitäten oder aus anderen, nicht korrodierenden Werkstoffen bestehen. Die Korrosionsschutzschicht bzw. die Werkstoffe müssen derart beschaffen sein, dass ein Verschweißen der Drähte der Drahtgittermatten M, M' mit den Stegdrähten S, S' sowie mit den Randstegdrähten S1 problemlos möglich ist. Die Korrosionsschutzschicht kann beispielsweise aus einer Kupfer- oder Zinkschicht bestehen. Im Rahmen der Erfindung ist es möglich, beim fertigen Bauelement B' noch vor dem Aufbringen der Außen- und Innenschale zumindest die äußere Drahtgittermatte M gemeinsam mit den aus dem Isolierkörper W, W' herausragenden Bereichen der Stegdrähte S, S' und der Randstegdrähte S1 mit einer Korrosionsschutzschicht zu versehen. Dies kann beispielsweise durch Eintauchen der entsprechenden Drahtgittermatte M samt angrenzender Bereiche der Stegdrähte S, S' und der Randstegdrähte S1 in ein Lackier- oder Verzinkungsbad geschehen.

Aus statischen Gründen und/oder zur Erhöhung der Schalldämmung kann es erforderlich sein, das Bauelement B' an zumindest einer Bauelementseite mit einer sehr dicken Betonschale mit einer zweilagigen Bewehrung zu versehen. In Fig. 20 ist ein Ausschnitt eines Bauelementes B' mit einer sehr dicken Außenschale 96' aus Beton dargestellt, wobei die Außenschale 96' mit einer äußeren, zusätzlichen Bewehrungsmatte 98 bewehrt ist, deren Abstand zur äußeren Drahtgittermatte M entsprechend den statischen Anforderungen an das Bauelement B' frei wählbar ist. Die äußere Zusatzbewehrungsmatte 98 verhindert durch Temperatur- und Schwundspannungen bedingte Rissbildungen in der Außenschale 96'.

Das Bauelement B' kann aus statischen Gründen und/oder zur Erhöhung der Schalldämmung auch mit einer sehr dicken Innenschale 97' versehen werden, wobei diese entweder nur mit einer inneren Drahtgittermatte M' oder, wie Fig. 21 zeigt, mit einer inneren Drahtgittermatte M' und einer inneren, zusätzlichen Bewehrungsmatte 98' bewehrt ist. Der Abstand der inneren Zusatzbewehrungsmatte 98' zur inneren Drahtgittermatte M' ist entsprechend den statischen Anforderungen an das Bauelement B' frei wählbar. Die Durchmesser der Drähte der äußeren Zusatzbewehrungsmatte 98 und/oder der inneren Zusatzbewehrungsmatte 98' sind vorzugsweise größer als die Durchmesser der Drähte der beiden Drahtgittermatten M, M' und liegen beispielsweise im Bereich von 3 bis 7 mm. Wird die dicke Innenschale 97' nur mit der inneren Drahtgittermatte M' bewehrt, sind die Durchmesser der Drähte L', L1'; Q', Q1' der inneren Drahtgittermatte M' und der Stegdrähte S, S', S1 vorzugsweise größer als die Durchmesser der Gitterdrähte L, L1; Q, Q1 der äußeren Drahtgittermatte M und liegen beispielsweise im Bereich von 5 bis 6 mm. Dies gilt analog für den Fall, dass die dicke Aussenschale 96' nur mit der äußeren Drahtgittermatte M bewehrt ist.

Die innere Drahtgittermatte M' und die innere Zusatzbewehrungsmatte 98' können durch mehrere Distanzdrähte 99 verbunden sein, die vorzugsweise senkrecht zu der inneren Drahtgittermatte M' und inneren Zusatzbewehrungsmatte 98' verlaufen und deren gegenseitiger, seitlicher Abstand frei wählbar ist. Der Durchmesser der Distanzdrähte 99 ist vorzugsweise gleich den Durchmessern der Drähte der Drahtgittermatten M, M'.

Im Rahmen der Erfindung kann auch die äußere Zusatzbewehrungsmatte 98 und die äußere Drahtgittermatte M mit Distanzdrähten verbunden sein, die vorzugsweise senkrecht zur äußeren Drahtgittermatte M und äußeren Zusatzbewehrungsmatte 98 verlaufen. Diese Distanzdrähte sind mit wählbaren seitlichen Abständen zueinander angeordnet und weisen Durchmesser auf, die vorzugsweise gleich den Durchmessern der Drähte der beiden Drahtgittermatten M, M' sind.

Die dicken, mit zweilagiger Bewehrung versehenen Betonschalen 96' und 97' können am Verwendungsort des Bauelementes B' auch aus Ortbeton gegossen werden, wobei die äußere Begrenzung der Betonschalen 96', 97' durch eine nicht dargestellte Verschalung gebildet wird.

Um beim Aufspitzen der Außenschale 96 und der Innenschale 97 aus Beton die Haftung auf den beiden, den Drahtgittermatten M, M' zugekehrten Deckflächen 91, 91' des Isolierkörpers W, W' zu verbessern und ein unerwünschtes Herabfließen des Materials bei der Aufbringen zu verhindern, können die Deckflächen 91, 91' des Isolierkörpers W, W' aufgerauht werden. Wie in Fig. 22 dargestellt ist, können die Deckflächen 91, 91' mit Vertiefungen 100 versehen werden, die beispielsweise mit Hilfe von Zahnrädern oder Walzen, die auf ihren Umfang Stacheln oder Noppen tragen, während der Herstellung des Bauelementes B in die Dekkenflächen 91, 91' des Isolierkörpers W, W' geformt werden.

Im Rahmen der Erfindung ist es gemäß Fig. 23 möglich, den Isolierkörper W, W' an seinen Deckflächen 91, 91' mit Querrillen 101 zu versehen, die bei Verwendung des Bauelementes als Wandelement in horizontaler Richtung verlaufen. Die Vertiefungen 100 und die Querrillen 101 können im Rahmen der Erfindung auch bereits bei der Herstellung des Isolierkörpers erzeugt werden.

Zur Verbesserung der Haftung der äußeren Betonschale 96 auf dem Isolierkörper W, W' kann, wie in Fig. 24 dargestellt, ein Putzträgergitter 102 Verwendung finden, das auf der Deckfläche 91, 91' des Isolierkörpers W, W' aufliegt und durch die Stegdrähte S, S', S1 oder den Isolierkörper W, W' fixiert wird. Das Putzträgergitter 102 besteht beispielsweise aus einem feinmaschigen geschweißten oder gewebten Drahtgitter mit einer Maschenweite von beispielsweise 10 bis 25 mm und Drahtdurchmessern im Bereich von 0,8 bis 1 mm. Das Putzträgergitter 102 kann im Rahmen der Erfindung auch aus Streckmetall bestehen. Zwischen dem Putzträgergitter 102 und der Deckfläche 91, 91' des Isolierkörpers W, W' kann eine zusätzliche Trennschicht 103 aus beispielsweise Aluminiumfolie, imprägnierten Baupapier oder Karton angeordnet werden, die gleichzeitig als Dampfsperre dient und vorzugsweise mit dem Putzträgergitter 102 verbunden ist.

Es versteht sich, dass die geschilderten Ausführungsbeispiele im Rahmen des allgemeinen Erfindungsgedankens verschiedentlich abgewandelt werden können; insbesondere ist es möglich, die Außenschale 96 und/oder die Innenschale 97 bereits im Herstellerwerk am Bauelement anzubringen.

Der Isolierkörper W, W' sowie die Trennschicht 103 können aus schwer oder nicht entflammbaren Materialien bestehen oder mit Stoffen imprägniert oder versehen werden, die den Isolierkörper W, W' und die Trennschicht 103 schwer oder nicht entflammbar machen. Der Isolierkörper W, W' und die Trennschicht 103 können außerdem mit einem schwer- oder nicht entflammbaren Anstrich versehen werden.

Im Rahmen der Erfindung ist es möglich aus mehreren Bauelementen eine Fertigteilwand aus Gussbeton herzustellen. Dieses Herstellungsverfahren zeichnet sich dadurch aus, daß mehrere zentrale Bauelemente B jeweils mit ihren Schmalseiten nebeneinander anstoßend mit wählbarem Abstand zwischen zwei Schalungswänden angeordnet werden und die Zwischenräume zwischen den Isolierkörpern W, W' der Bauelemente B und den Schalungswänden vollständig mit Beton ausgegossen werden. Hierbei werden die Betonschalen in mehreren Arbeitsgängen gegossen, wobei zwischen den einzelnen Arbeitsgängen der Beton nicht vollständig aushärten darf.

Das Verfahren wird zum Herstellen von vertikalen Fertigteilwänden eingesetzt. Dabei werden zum Bilden einer vertikalen Fertigteilwand mehrere Bauelemente B jeweils in vertikaler und horizontaler Richtung nebeneinander anstoßend angeordnet und es werden die unteren Bauelemente B jeweils ortsfest in einer Bodenplatte verankert, wobei in horizontaler Richtung benachbarte Bauelemente B in einer geraden Linie fluchtend und/oder entlang einer gekrümmten Linie und/oder auch unter jedem beliebigen Winkel zueinander angeordnet sind.

## Patentansprüche

1. Anlage zum kontinuierlichen Herstellen von Bauelementen (B) mit zwei parallelen flachen Drahtgittermatten (M, M') aus einander kreuzenden und an den Kreuzungspunkten miteinander verschweißten Längs- (1) und Querdrähten (Q), aus die Drahtgittermatten (M, M') in Abstand haltenden geraden Stegdrähten (S, S'), sowie aus einem Isolierkörper (W), welcher zwischen den Drahtgittermatten (M, M') angeordnet und von den Stegdrähten (S, S') durchdrungen ist, wobei die Anlage folgende Einrichtungen je zu beiden Seiten eines Produktionskanals (2) aufweist:
- gekrümmte, tangential in den Produktionskanal (2) mündende Leiteinrichtungen (14, 14') für eine endlose Gitterbahn (G, G') oder die Drahtgittermatten (M, M'),
- eine Führungseinrichtung (22) zum Einführen einer endlosen Isoliermaterialbahn (K) oder von Isolierplatten (I) in den Produktionskanal (2),
- eine Drahtgitter-Fördereinrichtung (10, 19, 20) zum schrittweisen Vorschieben der Drahtgitter (G, G'; M, M') in den Leiteinrichtungen (14, 14') und im Produktionskanal (2),
- eine Isoliermaterial-Fördereinrichtung (24) zum schrittweisen Vorschieben des Isoliermaterials (K; I) synchron mit den Drahtgittern (G, G'; M, M'), welche Fördereinrichtung (24) sich über die Isoliermaterial-Führungseinrichtung (22) und den Produktionskanal (2) erstreckt,
- Zuführ- und Schneideinrichtungen (26, 26') zum Bestücken des Isoliermaterials (K; I) mit Stegdrähten (S, S'),
- Schweißeinrichtungen (30, 30') zum gleichzeitigen Verschweißen beider Enden der Stegdrähte (S, S') mit Längsdrähten (L, L') der Drahtgitter (G, G'; M, M'),
- und eine Bauelemente-Fördereinrichtung (33, 34) zum schrittweisen und aufeinander folgenden zuführen der Bauelemente (B) zu Besäumeinrichtungen (35, 35') zum Abschneiden überstehender Enden der Stegdrähte (S, S') sowie zum Herausfördern der Bauelemente (B) aus dem Produktionskanal (2),
wobei die Drahtgitter-Fördereinrichtung (10, 19, 20) und die Bauelemente-Fördereinrichtung (33, 34) Wellen (42) aufweisen, auf welchen mit Gittereingriffsausnehmungen (48) ausgebildete Transportscheiben (46) sitzen,
**dadurch gekennzeichnet, dass** die Wellen (42) schräg zur Gitterquerrichtung angeordnet sind.

2. Anlage nach Anspruch 1, **dadurch gekennzeichnet, dass** die Transportscheiben (46) zwecks Einstellung auf den Wellen (22) verschiebbar sowie drehbar und vorzugsweise mittels eines Klemmelementes feststellbar sind.

3. Anlage nach Anspruch 1 oder 2, **dadurch gekennzeichnet, dass** die Förderbahn der Isoliermaterial-Fördereinrichtung (24) an die Breite des Isoliermaterials (K; I) anpassbar ist.

4. Anlage nach einem der Ansprüche 1 bis 3, **dadurch gekennzeichnet, dass** die Stegdraht-Zuführ- und Schneideinrichtungen (26, 26') zur Veränderung des Einschusswinkels der Stegdrähte (S, S'), vorzugsweise um eine vertikale Achse, schwenkbar sind.

5. Anlage nach einem der Ansprüche 1 bis 4, **dadurch gekennzeichnet, dass** die auf einer Seite der Produktionslinie (X-X) angeordneten Einrichtungen (14-17, 19, 20, 26, 30, 33-36, 38) zwecks Einstellen der Breite des herzustellenden Bauelementes (B) gegenüber den entsprechenden Einrichtungen (14'-17', 19', 20', 26', 30', 33'-36', 38') der anderen Seite verschiebbar sind.

6. Anlage nach einem der Ansprüche 1 bis 5, **gekennzeichnet durch** einen gemeinsamen gekoppelten Antrieb der Fördereinrichtungen (19, 20, 33, 34).

7. Verfahren zur Herstellung von Bauelementen (B) unter Verwendung der Anlage nach einem der Ansprüche 1 bis 6.

## Claims

1. System for continuously producing components (B) having two parallel planar wire mesh mats (M, M') made from mutually crossing longitudinal wires (1) and transverse wires (Q) which are welded together at the crossing points, from straight bridging wires (S, S') which hold the wire mesh mats (M, M') apart, and from an insulating composition (W) which is arranged between the wire mesh mats (M, M') and penetrated by the bridging wires (S, S'), the system comprising the following means, in each case on both sides of a production channel (2):
- curved directing means (14, 14'), which open tangentially into the production channel (2), for a continuous mesh web (G, G') or the wire mesh mats (M, M'),
- a guide means (22) for introducing a continuous insulating material web (K) or insulating sheets (I) into the production channel (2),
- a wire mesh conveying means (10, 19, 20) for advancing the wire meshes (G, G', M, M') progressively in the directing means (14, 14') and in the production channel (2),
- an insulating material conveying means (24) for advancing the insulating material (K; I) progressively synchronously with the wire meshes (G, G'; M, M'), said conveying means (24) extending beyond the insulating material guide means (22) and the production channel (2),
- feeding and cutting means (26, 26') for providing the insulating material (K; I) with bridging wires (S, S'),
- welding means (30, 30') for simultaneously welding the two ends of the bridging wires (S, S') to longitudinal wires (L, L') of the wire meshes (G, G'; M, M'),
- and a component conveying means (33, 34) for successively feeding the components progressively to trimming means (35, 35') for cutting off projecting ends of the bridging wires (S, S') and for conveying the components (B) out of the production channel (2),
the wire mesh conveying means (10, 19, 20) and the component conveying means (33, 34) comprising shafts (42) on which transport discs (46) formed with mesh engagement recesses (48) are positioned,
**characterised in that** the shafts (42) are arranged obliquely to the transverse direction of the mesh.

2. System according to claim 1, **characterised in that** the transport discs (46) are displaceable and rotatable for the purpose of adjustment on the shafts (22) and are preferably fixable by means of a gripping member.

3. System according to either claim 1 or claim 2, **characterised in that** the conveying line of the insulating material conveyor means (24) can be adapted to the width of the insulating material (K; I).

4. System according to any one of claims 1 to 3, **characterised in that** the bridging wire feeding and cutting means (26, 26') are pivotable, preferably about a vertical axis, to change the weft angle of the bridging wires (S, S').

5. System according to any one of claims 1 to 4, **characterised in that** the means (14-17, 19, 20, 26, 30, 33-36, 38) arranged on one side of the production line (X-X) can be displaced relative to the corresponding means (14'-17', 19', 20', 26', 30', 33'-36', 38') on the other side to adjust the width of the component (B) which is to be produced.

6. System according to any one of claims 1 to 5, **characterised by** a common coupled drive for the conveying means (19, 20, 33, 34).

7. Method for producing components (B) using the system according to any one of claims 1 to 6.

## Revendications

1. Installation pour la fabrication en continu de composants (B) comprenant deux nappes planes parallèles de treillis en fils (M, M') formées de fils longitudinaux (L) et de fils transversaux (Q) qui se croisent mutuellement et qui sont soudés les uns aux autres au niveau des points de croisement, formées de fils-barettes droits (S, S') qui tiennent les nappes de treillis en fils (M, M') à distance, et formées d'un corps isolant (W), qui est agencé entre les nappes de treillis en fils (M, M') et est traversé par les fils-barettes (S, S'), dans laquelle l'installation comprend les systèmes suivants sur les deux côtés d'un canal de production (2) :
- des systèmes de guidage incurvés (14, 14') qui débouchent tangentiellement dans le canal de production (2) pour une nappe de treillis sans fin (G, G') ou pour les nappes de treillis en fils (M, M'),
- un système de guidage (22) pour introduire une nappe de matériau isolant sans fin (K) ou pour introduire des plaques isolantes (I) dans le canal de production (2),
- un système d'alimentation de treillis en fils (10, 19, 20) pour faire avancer pas à pas le treillis en fils (G, G' ; M, M') dans les moyens de guidage (14, 14') et dans le canal de production (2),
- un système d'alimentation de matériau isolant (24) pour faire avancer pas à pas le matériau isolant (K ; I) de manière synchrone avec les treillis en fils (G, G' ; M, M'), ce système d'alimentation (24) s'étendant au-dessus du moyen de guidage (22) pour le matériau isolant et au-dessus du canal de production (2),
- des systèmes d'amenée et de coupe (26, 26') pour garnir le matériau isolant (K ; I) avec des fils-barettes (S, S'),
- des systèmes de soudage (30, 30') pour souder simultanément les deux extrémités des fils-barettes (S, S') avec les fils longitudinaux (L, L') du treillis en fils (G, G' ; M, M'),
- et un système d'alimentation de composants (33, 34) pour amener pas à pas et en succession les composants (B) les uns après les autres à des moyens de rognage (35, 35') pour couper les extrémités en dépassement des fils-barettes (S, S') ainsi que pour faire sortir les composants (B) hors du canal de production (2),
dans laquelle le système d'alimentation de treillis en fils (10, 19, 20) et le système d'alimentation de composants (33, 34) comprennent des arbres (42) sur lesquels sont calés des disques de transport (46) réalisés avec des évidements (48) d'engagement pour le treillis,
**caractérisée en ce que** les arbres (42) sont agencés en biais par rapport à la direction transversale du treillis.

2. Installation selon la revendication 1, **caractérisée en ce que** les disques de transport (46) sont déplaçables en translation et en rotation sur les arbres (22) à des fins de réglage, et sont de préférence immobilisables au moyen d'un élément de blocage.

3. Installation selon la revendication 1 ou 2, **caractérisée en ce que** la bande d'alimentation du système d'alimentation de matériau isolant (24) peut être adaptée à la largeur du matériau isolant (K ; I).

4. Installation selon l'une des revendications 1 à 3, **caractérisée en ce que** les systèmes d'amenée et de coupe (26, 26') pour les fils-barettes sont capables de pivoter pour modifier l'angle d'implantation des fils-barettes (S, S'), de préférence autour d'un axe vertical.

5. Installation selon l'une des revendications 1 à 4, **caractérisée en ce que** les systèmes (14-17, 19, 20, 26, 30, 33-36, 38) agencés sur un côté de la ligne de production (X-X) sont déplaçables par rapport aux systèmes correspondants (14'-17', 19', 20', 26', 30', 33'-36', 38') de l'autre côté dans le but de régler la largeur du composant (B) à produire.

6. Installation selon l'une des revendications 1 à 5, **caractérisé par** un entraînement accouplé commun des systèmes d'alimentation (19, 20, 33, 34).

7. Procédé pour la fabrication de composants (B) en utilisant l'installation selon l'une des revendications 1 à 6.
